# EUROPÄISCHE PATENTANMELDUNG

(11) **EP 4 729 828 A1**
(43) Veröffentlichungstag der Anmeldung: **22.04.2026**
(21) Anmeldenummer: 25210105.0
(22) Anmeldetag: 21.10.2025
(51) Int. Cl.: F21S 8/00, F21V 15/01, F21V 17/16, F21V 21/02

(54) **GEHÄUSE FÜR EINE LEUCHTE**

(30) Priorität: 21.10.2024 DE 102024130618
(71) Anmelder: Trilux GmbH & Co. KG, 59759 Arnsberg (DE)
(72) Erfinder: Knoche, Ulrich, 59821 Arnsberg (DE)
(74) Vertreter: Lippert Stachow Patentanwälte Rechtsanwälte

(57) **Zusammenfassung**

Die Erfindung betrifft ein Gehäuse für eine Leuchte (1), das Gehäuse umfassend als Gehäuseteile einen Montageteil (3) und einen Leuchtenteil (2), der in einem Betriebszustand des Gehäuses an dem Montageteil (3) befestigt ist und der mittels des Montageteils (3) an einem Bauelement, insbesondere einer Wand, befestigbar ist, wobei der Montageteil (3) zumindest einen Montageabschnitt einer vertikal verlaufenden Montageseite des Gehäuses ausbildet, mit dem er an dem Bauelement, insbesondere der Wand, befestigbar ist, wobei der Leuchtenteil (2) einen Innenraum zur Aufnahme von Leuchtenkomponenten und eine Lichtabgabeseite aufweist, an der eine Lichtabgabeöffnung des Leuchtenteils (2) vorgesehen ist, die im Betriebszustand des Gehäuses durch eine lichtdurchlässige Abdeckung (4, 8) verschlossen ist, wobei der Leuchtenteil (2) einen Haltebereich aufweist, mit dem er an einem korrespondierenden Haltebereich des Montageteils (3) lösbar befestigbar ist.

## Beschreibung

Die Erfindung betrifft ein Gehäuse für eine Leuchte, insbesondere Wandleuchte, gemäß dem Oberbegriff von Anspruch 1 sowie ein Set umfassend mehrere unterschiedliche erfindungsgemäße Gehäuse sowie eine Leuchte umfassend ein erfindungsgemäßes Gehäuse sowie ein Set umfassend mehrere unterschiedliche erfindungsgemäße Leuchten sowie ein Verfahren zur Realisierung eines Gehäuses sowie ein Verfahren zur Realisierung einer Leuchte und ein Verfahren zur Montage einer Leuchte.

Im Stand der Technik sind verschiedene Ansätze zur Realisierung eines Gehäuses für eine Leuchte bekannt. Den verschiedenen Ansätzen ist gemeinsam, dass das Ziel verfolgt wird, ein robustes, optisch ansprechendes Gehäuse bereitzustellen, das auf einfache Weise so an einem Bauelement, insbesondere einer Wand, montiert werden kann, dass eine zuverlässige Fixierung an dem Bauelement erfolgt und im Zuge der Fixierung an dem Bauelement eine einfachere Kontaktierung von in dem Innenraum des Gehäuses angeordneten Leuchtenkomponenten zur elektrischen Versorgung dieser Leuchtenkomponenten erfolgen kann. Darüber hinaus weisen im Stand der Technik bekannte Gehäuse mindestens eine Lichtabgabeöffnung auf, durch die Licht, das von in dem Innenraum des Gehäuses angeordneten Lichtquellen erzeugt worden ist, in eine Umgebung des Gehäuses abgestrahlt werden kann. Die vorliegende Erfindung bezieht sich im Besonderen auf ein Gehäuse für eine Wandleuchte und somit auf ein Gehäuse, dass die Eignung aufweist, an einer Wand befestigt zu werden. Selbstverständlich kann das Gehäuse auch in bestimmten Anwendungsfällen nicht an einer Wand, sondern an einem anderen Bauelement, wie beispielsweise einem Lampenmast bzw. Pollermast, einer Brücke oder einem dekorativen Zierelement, befestigt werden.

Im Stand der Technik ist bekannt, zum Bereitstellen eines zweckmäßigen Gehäuses das Gehäuse mindestens zweiteilig auszugestalten, nämlich mindestens mit einem Montageteil und einem Leuchtenteil des Gehäuses vorzusehen. Der Montageteil bildet zumindest einen Montageabschnitt einer vertikal verlaufenden Montageseite, insbesondere die gesamte Montageseite, des Gehäuses aus, mit dem er an dem Bauelement, insbesondere der Wand, befestigbar ist. Der Montageteil kann somit mit seinem Montageabschnitt an das Bauelement, insbesondere die Wand, angelegt werden und an dem Bauelement, insbesondere der Wand, befestigt werden. Die Montageseite des Montageteils ist somit allgemein zur Befestigung an dem Bauelement geeignet ausgebildet. Der Leuchtenteil weist einen Innenraum zur Aufnahme von Leuchtenkomponenten und eine Lichtabgabeseite auf und ist an dem Montageteil und somit mittels des Montageteils an dem Bauelement, insbesondere der Wand, befestigbar. Durch den zumindest zweiteiligen Aufbau kann zunächst auf einfache Weise der Montageteil an dem Bauelement befestigt werden und anschließend der Leuchtenteil mit dem Montageteil verbunden werden. Beispielsweise kann darüber hinaus bereits am Montageteil ein elektrisches Kabel, d. h. eine elektrische Versorgungsleitung, positioniert sein, das mit in dem Innenraum des Leuchtenteils angeordneten Leuchtenkomponenten elektrisch verbunden werden kann zum Versorgen der Leuchtenkomponenten.

Grundsätzlich hat es sich im Stand der Technik als vorteilhaft herausgestellt, ein Gehäuse umfassend einen Montageteil einerseits und einen Leuchtenteil andererseits vorzusehen, die durch die Herstellbarkeit und Montierbarkeit des Gehäuses vereinfacht ist. Allerdings hat es sich als problematisch herausgestellt, bei einer solchen Ausgestaltung des Gehäuses zu gewährleisten, dass nach erfolgter Fixierung des Leuchtenteils in dem Montageteil die in dem Innenraum des Leuchtenteils vorgesehenen Leuchtenkomponenten für eine Wartung noch immer zugänglich sind und dass gleichzeitig das Gehäuse im an dem Bauelement montierten Zustand, in dem es seinen Betriebszustand innehat, in dem der Leuchtenteil an dem Montageteil fixiert ist, optisch ansprechend gestaltet ist und dabei sowohl hinreichend robust an dem Bauelement fixiert ist als auch eine geeignete Abstrahlung von Licht durch seine Licht Abgabeöffnung in die Umgebung ermöglicht.

Der vorliegenden Erfindung liegt die Aufgabe zugrunde, ein Gehäuse beziehungsweise ein Set von Gehäusen beziehungsweise eine Leuchte beziehungsweise ein Set von Leuchten beziehungsweise ein Verfahren zur Realisierung eines Gehäuses beziehungsweise ein Verfahren zur Realisierung einer Leuchte beziehungsweise ein Verfahren zur Montage einer Leuchte bereitzustellen, mit dem beziehungsweise der zumindest ein im Stand der Technik vorliegendes Problem zumindest teilweise behoben wird.

Als eine Lösung der beschriebenen Aufgabe schlägt die Erfindung ein Gehäuse mit den Merkmalen gemäß Anspruch 1 vor. Das Gehäuse ist geeignet, als Gehäuse einer Leuchte, insbesondere einer Wandleuchte, verwendet zu werden. Das Gehäuse umfasst als Gehäuseteile zumindest einen Montageteil und einen Leuchtenteil. In einem Betriebszustand des Gehäuses ist der Leuchtenteil an dem Montagekörper befestigt. Der Leuchtenteil ist mittels des Montageteils an einem Bauelement, insbesondere an einer Wand, befestigbar. Beispielsweise kann hierzu zunächst der Montageteil an dem Bauelement befestigt werden und anschließend der Leuchtenteil an dem Montageteil befestigt werden. Der Montageteil bildet zumindest einen Montageabschnitt einer vertikal verlaufenden Montageseite des Gehäuses aus. Die Montageseite bezeichnet die Seite des Gehäuses, mit der die Gehäuse im an der Wand montierten Zustand zu dem Bauelement, insbesondere der Wand, weist. Der Montageteil ist mit dem Montageabschnitt an dem Bauelement, insbesondere der Wand, befestigbar. Der Leuchtenteil weist einen Innenraum zur Aufnahme von Leuchtenkomponenten und eine Lichtabgabeseite auf, an der eine Lichtabgabeöffnung des Leuchtenteils vorgesehen ist, die im Betriebszustand des Gehäuses durch eine lichtdurchlässige Abdeckung verschlossen ist. Bevorzugt umfasst das Gehäuse die lichtdurchlässige Abdeckung. Die Lichtabgabeseite des Leuchtenteils ist bevorzugt versetzt, insbesondere abgewinkelt, insbesondere um mindestens 45°, insbesondere mindestens 60°, insbesondere um 90° abgewinkelt zur Montageseite beziehungsweise zum Montageabschnitt des Gehäuses. Der Leuchtenteil kann zumindest eine weitere Lichtabgabeseite aufweisen, die zu der Lichtabgabeseite des Leuchtenteils und zu der Montageseite des Gehäuses abgewinkelt ist. Beispielsweise kann die Lichtabgabeseite eine vertikal nach unten weisende Unterseite des Leuchtenteils sein und kann die weitere Lichtabgabeseite eine vertikal nach oben weisende Oberseite des Leuchtenteils sein und/oder kann zumindest eine weitere Lichtabgabeseite eine in einer horizontalen Richtung beispielsweise eine vordere oder hintere oder eine im Betriebszustand des Gehäuses von der Montageseite wegweisende Seite des Leuchtenteils sein. Der Begriff "vertikal" bezeichnet dabei eine Richtungsangabe entlang einer Vertikalrichtung, die mit Bezug auf das Gehäuse in seinem Betriebszustand definiert ist. Bei der Montage an einem Bauelement entspricht die Vertikalrichtung bevorzugt der Richtung der auf der Erde wirkenden Normalkraft. Jede horizontale Richtung steht senkrecht auf der Vertikalrichtung. Gemäß der vorgeschlagenen Lösung weisen sowohl der Leuchtenteil als auch der Montageteil jeweils einen Haltebereich auf, wobei der Leuchtenteil mit seinem Haltebereich an den zu ihm korrespondierenden Haltebereich des Montageteils lösbar befestigbar ist. Aufgrund der lösbaren Befestigbarkeit kann eine Wartung des Gehäuses beziehungsweise einer das Gehäuse umfassenden Leuchte besonders vorteilhaft ermöglicht sein. Dabei kann der Montageteil aufgrund der vorgesehenen Lösbarkeit unverändert an einem Bauelement, wie beispielsweise einer Wand, montiert bleiben, während der Leuchtenteil aufgrund der Lösbarkeit zu Wartungszwecken von dem Montageteil demontiert werden kann.

In einer Ausführungsform weist der Haltebereich des Leuchtenteils einen ersten Gelenkabschnitt und einen ersten Fixierabschnitt auf und der Haltebereich des Montageteils weist einen zweiten Gelenkabschnitt und einen zweiten Fixierabschnitt auf. Der erste Gelenkabschnitt und der erste Fixierabschnitt sind somit von dem Leuchtenteil umfasst, der zweite Gelenkabschnitt und der zweite Fixierabschnitt sind von dem Montageteil umfasst. Der erste und der zweite Gelenkabschnitt sind zur Montage des Leuchtenteils an dem Montageteil unter Realisierung eines Montagezustands des Gehäuses lösbar in Eingriff bringbar unter Ausbildung einer Gelenkverbindung zwischen Montageteil und Leuchtenteil. Der Montagezustand, wie im Übrigen auch der Betriebszustand, bezeichnet eine definierte Anordnung sämtlicher Komponenten des Gehäuses zueinander. Die Anordnung der Komponenten in dem Montagezustand unterscheidet sich von der Anordnung der Komponenten im Betriebszustand. Im Montagezustand ist durch den Eingriff zwischen erstem und zweitem Gelenkabschnitt die genannte Gelenkverbindung ausgebildet. Ausgehend von dem Montagezustand ist der Betriebszustand realisierbar, wobei ausgehend von dem Montagezustand ein Verschwenken des Leuchtenteils relativ zum Montageteil um eine durch die Gelenkverbindung definierte Gelenkachse zu erfolgen hat. Die Gelenkverbindung weist somit die genannte Gelenkachse auf, indem sie die Verschwenkbarkeit von Montageteil und Leuchtenteil zueinander zur Realisierung des Betriebszustands ausgehend von dem Montagezustand festlegt. Im Montagezustand haben Leuchtenteil und Montageteil eine definierte Winkellage zueinander, bezogen auf eine Rotation um die Gelenkachse, inne. Ausgehend von dem Montagezustand sind Leuchtenteil und Montageteil zueinander um die Gelenkachse verschwenkbar, bis sie eine bestimmte Winkellage, bezogen auf eine Rotation um die Gelenkachse, innehaben, die sich von der Ausgangswinkellage unterscheidet. Der erste und der zweite Fixierabschnitt sind in der bestimmten Winkellage von Leuchtenteil und Montageteil zueinander lösbar in Eingriff bringbar unter Fixierung der bestimmten Winkellage unter Realisierung des Betriebszustands des Gehäuses. In dem Betriebszustand des Gehäuses haben somit in der beschriebenen vorteilhaften Ausführungsform Leuchtenteil und Montageteil die bestimmte Winkellage zueinander inne und sind erster und zweiter Fixierabschnitt lösbar in Eingriff gebracht. Die Erfinder haben erkannt, dass durch das Vorsehen der erläuterten Gelenkabschnitt und Fixierabschnitte eine besonders einfache und robuste Fixierbarkeit des Leuchtenteils am Montageteil gewährleistet sein kann und darüber hinaus dank der Lösbarkeit des Eingriffs zwischen erstem und zweitem Fixierabschnitt eine einfache Demontage des Leuchtenteils von dem Montageteil ausgehend von dem Betriebszustand ermöglicht ist. Eine solche Demontage kann beispielsweise dadurch erfolgen, dass ausgehend von dem Betriebszustand zunächst der Eingriff zwischen erstem und zweitem Fixierabschnitt gelöst wird und anschließend Leuchtenteil und Montageteil um die Gelenkachse bis zum Erreichen des Montagezustands verschwenkt werden, wonach anschließend unter Lösung des Eingriffs zwischen erstem und zweitem Gelenkabschnitt der Leuchtenteil von dem Montageteil demontierbar und somit von diesem entfernbar ist.

In einer Ausführungsform bildet einer der Fixierabschnitt eine Rasteinrichtung aus und der andere der Fixierabschnitte eine Rastvorrichtung aus. Beispielsweise kann der von dem Leuchtenteil ausgebildete erste Federabschnitt die Rastvorrichtung und der von dem Montageteil ausgebildete zweite Federabschnitt die Rasteinrichtung ausbilden. Selbstverständlich ist dies auch umgekehrt möglich. Bevorzugt weist zumindest die Rasteinrichtung eine Feder auf. In einer Ausführungsform weisen Rasteinrichtung und Rastvorrichtung jeweils eine Feder auf. In einer Ausführungsform weist die Rasteinrichtung eine Feder auf, wohingegen die Rastvorrichtung starr ausgebildet ist. Durch das Vorsehen von Rasteinrichtung und Rastvorrichtung kann auf besonders einfache und zweckmäßige Weise ein lösbares Ineingriffbringen von erstem und zweitem Fixierabschnitt zur Fixierung der bestimmten Winkellage ermöglicht sein. In einer Ausführungsform weist eine von Rasteinrichtung und Rastvorrichtung eine Ausnehmung und die andere einen in die Ausnehmung einrastbaren Vorsprung auf. In einer Ausführungsform weist zumindest eine von Rasteinrichtung und Rastvorrichtung eine Einlaufschräge auf, die eine Abgleitfläche für die andere von Rasteinrichtung und Rastvorrichtung bei der Montage des Leuchtenteils an dem Montageteil ausbildet. In einer Ausführungsform weist zumindest einer der Gehäuseteile, d. h. zumindest einer von Leuchtenteil und Montageteil, einen Grundkörper auf. Bevorzugt ist der Grundkörper einstückig hergestellt, insbesondere aus einem Metall oder eine Metalllegierung. Bevorzugt bildet der Grundkörper mindestens 80 %, insbesondere mindestens 90 %, insbesondere mindestens 95 % der gesamten Masse des jeweiligen Gehäuseteils. Bevorzugt ist der Grundkörper mittels Druckguss hergestellt. In einer Ausführungsform ist die Rastvorrichtung von einem der Gehäuseteile umfasst, der einen solchen Grundkörper aufweist, wobei die Rastvorrichtung einstückig in dem Grundkörper integriert ausgebildet ist. Bevorzugt ist die Rastvorrichtung zumindest teilweise durch einen durch Fräsen in dem Grundkörper ausgebildeten Abschnitt ausgebildet. In einer Ausführungsform weist einer der Gehäuseteile die genannte Feder und einen wie erläuterten Grundkörper auf, wobei die Feder als von dem Grundkörper separates Bauteil ausgebildet und an diesem dergestalt fixiert ist, dass sie von einem Abschnitt des Gehäuseteils beabstandet und relativ zu diesem Abschnitt auslenkbar ist. Bevorzugt ist die Feder von der Rasteinrichtung umfasst. Bevorzugt weisen beide Gehäuseteile jeweils einen wie erläuterten Grundkörper auf, wobei einer der Gehäuseteile, insbesondere der Leuchtenteil, wie erläutert eine in dem Grundkörper einstückig integrierte Rastvorrichtung aufweist und der andere der Gehäuseteile, insbesondere der Montageteil, zusätzlich zu seinem Grundkörper die Feder der von ihm umfassten Rasteinrichtung aufweist. Durch das Vorsehen einer Feder als vor dem Grundkörper separates Bauteil kann die Feder besonders einfach und zweckmäßig ausgestaltet sein. Allgemein bevorzugt ist die Feder aus einem Blech hergestellt. Allgemein bevorzugt ist die Feder aus einem plattenartigen Blechstück hergestellt, in dem beispielsweise Aussparungen, beispielsweise zum Gewährleisten von Befestigungsmöglichkeiten und/oder zum Definieren der federelastischen Eigenschaft der Feder, vorgesehen sind. Bevorzugt weist die Rastvorrichtung die erläuterte Einlaufschräge auf, wobei die Feder der Rasteinrichtung aus einem Blech, insbesondere einem plattenförmigen Blechstück, hergestellt ist. In einer Ausführungsform ist die Feder an zwei Befestigungsabschnitten, die insbesondere jeweils als ein Vorsprung ausgebildet sein können, des Gehäuseteils, dass die Feder umfasst, fixiert. Bevorzugt sind die Befestigungsabschnitte um einen Abstand voneinander beabstandet, wobei die Feder an den Befestigungsabschnitten den Abstand überbrückend fixiert ist und ausgehend von ihrer Ruhelage senkrecht zu diesem Abstand auslenkbar ist. Der Abstand ist selbstverständlich ein Abstand in einer bestimmten Richtung, wobei bevorzugt die Auslenkbarkeit senkrecht zu dieser Richtung gewährleistet ist. Bevorzugt erstreckt sich der erläuterte Abschnitt, von dem die Feder beabstandet ist, zwischen den beiden Befestigungsabschnitten, wobei der Abstand zwischen den Befestigungsabschnitten durch die Erstreckungslänge des genannten Abschnitts des Gehäuseteils zwischen den Befestigungsabschnitten festgelegt ist. Es hat sich herausgestellt, dass die Fixierung der Feder an zwei Befestigungsabschnitten besonders robust erfolgen kann und darüber hinaus hierdurch eine besonders einfache Gewährleistung der erforderlichen federelastischen Eigenschaften der Feder auch bei einer einfachen Ausgestaltung der Feder gewährleistet sein kann. Als besonders vorteilhaft hat sich herausgestellt, die Feder dergestalt an dem Grundkörper des Gehäuseteils, der die Feder umfasst, zu fixieren, dass die Feder in einer bestimmten Richtung auslenkbar ist, wobei die Feder in einer von dem Gehäuseteil, insbesondere dessen Grundkörper, ausgebildeten Linearführung entlang dieser Richtung geführt ist, sodass sie während einer Auslenkung entlang dieser Richtung durch die Linearführung geführt ist. Hierdurch kann eine besonders vorteilhafte Ausgestaltung der Feder und somit ein besonders zuverlässiges lösbares Ineingriffbringen der Fixierabschnitte gewährleistet sein.

In einer Ausführungsform weist einer der Haltebereiche eine in Betriebszustand des Gehäuses von einer Außenseite des Gehäuses aus zugängliche Öffnung auf, durch die zumindest einer der Fixierabschnitte zum Lösen der Fixierung der Winkellage zugänglich ist. Beispielsweise kann die Öffnung so ausgebildet sein, dass durch sie ein Schlitzschraubenzieher von außen durchführbar ist. Bevorzugt ist die Öffnung fluchtend zu der erläuterten Feder angeordnet, sodass durch die Öffnung von außen die Feder zugänglich ist und somit die Feder von außen durch die Öffnung hindurch betätigbar ist zum Lösen des Eingriffs zwischen erstem und zweitem Fixierabschnitt.

In einer Ausführungsform weist zumindest einer der Gelenkabschnitte zumindest einen Haken auf, wobei der andere der Gelenkabschnitte zumindest einen Haltevorsprung aufweist. Im Montagezustand hintergreift der Haken den Haltevorsprung. Durch das Vorsehen von Haken und dazu korrespondierendem Haltevorsprung kann eine Gelenkverbindungen besonders einfach realisierbar sein, die hinreichend robust ist und eine einfache Verschwenkbarbarkeit von Leuchtenteil und Montageteil zueinander ausgehend von dem Montagezustand gewährleistet. Bevorzugt weist einer von Haken und Haltevorsprung einen abgerundeten Abschnitt auf, an dem der andere von Haken und Haltevorsprung im Betriebszustand anliegt. Hierdurch kann eine einfache Ausrichtbarkeit von Leuchtenteil und Montageteil zueinander besonders vorteilhaft gewährleistet sein.

In einer Ausführungsform umschließt einer der Haltebereiche den anderen der Haltebereiche um eine horizontal verlaufende Achse umlaufend. Hierdurch kann sowohl ein Schutz des anderen Haltebereichs als auch ein optisch ansprechender Abschluss vorteilhaft gewährleistet sein. Bevorzugt weist der eine Haltebereich die erläuterte Öffnung auf, durch die zumindest einer der Fixierabschnitte zum Lösen der Fixierung der Winkellage zugänglich ist. Bevorzugt weist der Leuchtenteil den einen Haltebereich auf. Hierdurch kann zum einen der Leuchtenteil einen weit überwiegenden Anteil der Außenseite des Gehäuses ausbilden, die das Gehäuse in Betriebszustand ausbildet, wenn es an einem Bauelement montiert ist. Bevorzugt bildet der Montageteil in einem Zustand des Gehäuses, in dem sich das Gehäuse im Betriebszustand befindet und an einem ebenen, vertikal verlaufenden Bauelement montiert ist, weniger als 1 %, insbesondere weniger als 0,5 %, insbesondere keinen Abschnitt der in diesem Zustand von außen zugänglichen Außenseite des Gehäuses aus. Dabei wird selbstverständlich davon ausgegangen, dass sich das Bauelement in einer Vertikalrichtung und in einer horizontalen Längsrichtung erstreckt und sowohl entlang der Vertikalrichtung als auch entlang der Längsrichtung das Gehäuse im an dem Bauelement montierten Zustand zumindest teilweise, insbesondere vollständig, innerhalb des Erstreckungsbereichs des Bauelements liegt. Allgemein bevorzugt ist das Gehäuse an seiner Außenseite, die, wenn das Gehäuse an einem ebenen, vertikal verlaufenden Bauelement montiert ist, von außen zugänglich ist, schraubenfrei ausgebildet. Hierdurch kann eine einfache Montage und Demontage des Gehäuses an dem Bauelement sowie ein optisch ansprechender Eindruck des Gehäuses in montierten Zustand gewährleistet sein. Der montierte Zustand stellt selbstverständlich darauf ab, dass der Montageteil an dem Bauelement fixiert ist und dass der Leuchtenteil mittels des Montageteils an dem Bauelementfixiert ist. Bevorzugt ist die im montierten Zustand von außen zugängliche Außenseite vollständig durch den Leuchtenteil und sämtliche, insbesondere genau eine, an dem Leuchtenteil befestigte Abdeckung/en ausgebildet.

In einer Ausführungsform weist der Montageteil einen wannenartigen Abschnitt mit einem Wannenboden und einer den Wannenboden umlaufenden Seitenwand auf, wobei der wannenartige Abschnitts des Montageteils den Montageabschnitt der Montageseite des Gehäuses ausbildet. Bevorzugt ist der Montageabschnitt zumindest teilweise, insbesondere vollständig von der Seitenwand ausgebildet. Bevorzugt ist im Wannenboden zumindest eine Durchführungsöffnung für ein elektrisches Kabel vorgesehen. Aufgrund des Vorsehens des wannenartigen Abschnitts, der den Montageabschnitt des Gehäuses ausbildet, mit dem das Gehäuse im an dem Bauelement montierten Zustand an dem Bauelement anliegt, ist ein Aufnahmevolumen im an dem Bauelement montierten Zustand gebildet, das der Aufnahme von Komponenten, beispielsweise von elektrischen Kabeln, Schraubenköpfen oder dergleichen, dienen kann. Allgemein bevorzugt ist somit ein von Wannenboden und Seitenwand definierter Aufnahmeraum zur Aufnahme eines Kabelabschnitts eines elektrischen Kabels ausgebildet. Bevorzugt erstreckt sich im an dem Bauelement montierten Zustand das elektrische Kabel durch die Durchführungsöffnung des Wannenbodens hindurch zum Leuchtenteil hin, insbesondere in den Innenraum des Leuchtenteils hinein. Bevorzugt sind am Wannenboden und/oder an der Seitenwand Fixiernocken zur Führung des elektrischen Kabels im Aufnahmeraum vorgesehen. Die Fixiernocken können eine Fixiernockenanordnung bilden, durch die hindurch das elektrische Kabel führbar ist und die Position des elektrischen Kabels in dem Aufnahmeraum festlegen. Das Vorsehen des wannenartigen Abschnitts, insbesondere des durch ihn definierten Aufnahmeraums, kann eine Montage des Gehäuses beziehungsweise einer das Gehäuse umfassenden Leuchte an dem Bauelement besonders vereinfachen.

In einer Ausführungsform weist jede der Haltebereiche einen Anlageabschnitt auf, der sich in einer horizontal verlaufenden Längsrichtung und in Vertikalrichtung erstreckt. Im Betriebszustand des Gehäuses pressen die Haltebereiche von Montageteil und Leuchtenteil mit ihren Anlageabschnitten unmittelbar oder mittelbar über eine Dichtung gegeneinander. Hierdurch kann eine besonders zuverlässige Fixierung von Leuchtenteil und Montageteil zueinander, insbesondere eine Abdichtung von Montageteil und Leuchtmittel zueinander gewährleistet sein.

In einer Ausführungsform umschließt der Anlageabschnitt des Leuchtenteils eine Zugangsöffnung zum Innenraum des Leuchtenteils umlaufend geschlossen. Nach einer erfolgten Demontage des Leuchtenteils von dem Montageteil ausgehend von dem Betriebszustand ist somit der Innenraum des Leuchtenteils durch die Zugangsöffnung zugänglich. Dies kann für eine Wartung von in dem Innenraum des Leuchtenteils angeordneten Leuchtenkomponenten besonders vorteilhaft sein. Bevorzugt umschließt der Anlageabschnitt des Montageteils im Betriebszustand des Gehäuses ebenfalls die Zugangsöffnung umlaufend geschlossen. Hierdurch kann gewährleistet sein, dass in Betriebszustand die Zugangsöffnung zur Umgebung hin abgedichtet ist, dass jedoch im Betriebszustand durch die Zugangsöffnung Elemente vom Montageteil in den Raum des Leuchtenteils verlaufen können, beispielsweise zumindest eine elektrische Leitung.

In einer Ausführungsform ist vorgesehen, dass zum Abführen von auf einer Oberseite des Gehäuses gelangtem Wasser zumindest einer der Anlageabschnitt über wenigstens 70 % seiner Längserstreckung an seiner Oberseite schräg zur Längsrichtung und Vertikalrichtung verläuft und/oder über mindestens 70 % seiner Längserstreckung an seiner Oberseite von einem dachartigen Vorsprungs überdeckt ist, der schräg zur Längsrichtung und Vertikalrichtung verläuft. In einer Ausführungsform ist zum Abführen von auf einer Oberseite des Gehäuses gelangtem Wasser vorgesehen, dass zumindest die Dichtung über wenigstens 70 % ihrer Längserstreckung an ihrer Oberseite schräg zur Längsrichtung und Vertikalrichtung verläuft und oder über wenigstens 70 % ihrer Längserstreckung an ihrer Oberseite von einem dachartigen Abschnitt überdeckt ist, der an seiner Oberseite schräg zur Längsrichtung und Vertikalrichtung verläuft. Das Vorsehen einer wie erläuterten schräg verlaufenden Oberseite von zumindest einem der Anlageabschnitte und/oder zumindest der Dichtung und/oder zumindest einem dachartigen Abschnitt hat sich als besonders vorteilhaft erwiesen, da hierdurch ein Verbleiben von Wasser auf einer Oberseite der Anlageabschnitte beziehungsweise der Dichtung und somit ein Eindringen von Wasser in den Innenraum des Leuchtenteils besonders effektiv verhindert werden kann. Bevorzugt verläuft zum Abführen von auf einer Oberseite des Gehäuses gelangtem Wasser zumindest einer der Anlageabschnitte und/oder zumindest die Dichtung und/oder zumindest der genannte dachartige Abschnitt über seine gesamte Oberseite hinweg schräg zur Längsrichtung und Vertikalrichtung.

In einer Ausführungsform bildet die Lichtabgabeseite des Leuchtenteils zumindest einen Abschnitt einer Unterseite des Gehäuses aus. Die Lichtabgabeöffnung ist somit an der Unterseite des Gehäuses vorgesehen. Nach erfolgter Montage des Gehäuses, das von einer Leuchte umfasst ist, an dem Bauelement kann somit die das Gehäuse umfassende Leuchte Licht durch die Lichtabgabeöffnung vertikal zum Boden hin abgeben. Bevorzugt ist im Betriebszustand des Gehäuses die Lichtabgabeöffnung von der Montageseite beabstandet. Hierdurch kann im montierten Zustand des Gehäuses an dem Bauelement, in dem das Gehäuse mit dem Montageabschnitt an dem Bauelement befestigt ist, besonders vorteilhaft Licht durch die Lichtabgabeöffnung abgegeben werden. In einer Ausführungsform weist der Leuchtenteil eine weitere Lichtabgabeseite auf, die zumindest einen Abschnitt einer Oberseite des Gehäuses ausbildet und an der eine weitere Lichtabgabeöffnung vorgesehen ist. Eine das Gehäuse umfassende Leuchte kann somit sowohl zur Direktbeleuchtung als auch zur Indirektbeleuchtung ausgebildet sein, in dem die Leuchte sowohl durch die Lichtabgabeöffnung Licht nach unten abgibt als auch durch die weitere Lichtabgabeöffnung Licht nach oben abgibt. Bevorzugt ist im Betriebszustand des Gehäuses die weitere Lichtabgabeöffnung von der Montageseite beabstandet. Allgemein bevorzugt verläuft die Lichtabgabeseite und/oder die weitere Lichtabgabeseite im Wesentlichen horizontal. Beispielsweise können Lichtabgabeseite und/oder weitere Lichtabgabeseite jeweils über ihre gesamte horizontale Erstreckung hinweg gemittelt einen Winkel von < 45°, insbesondere < 30°, insbesondere < 20° zur Vertikalrichtung aufweisen. Die Lichtabgabeseite und/oder weitere Lichtabgabeseite erstrecken sich somit über ihre gesamte Erstreckung hinweg weit überwiegend horizontal.

In einer Ausführungsform weist der Montageteil eine Druckausgleichsvorrichtung auf, die im Betriebszustand mit dem Innenraum des Leuchtenteils verbunden ist. Das Vorsehen einer Druckausgleichsvorrichtung ist im Stand der Technik allgemein bekannt. Durch eine solche Druckausgleichsvorrichtung ist sichergestellt, dass bei einem Druckanstieg/Druckabfall innerhalb eines Gehäuses, der durch Erwärmung/Abkühlung des in dem Gehäuse vorhandenen Volumens erzeugt ist, insbesondere in dem Lichtquellen Wärme erzeugen/der Innenraum nach Ausschalten der Lichtquellen abkühlen, ein Druckausgleich zwischen dem Innenraum des Gehäuses und der Umgebung des Gehäuses stattfinden kann. Eine solche Druckausgleichsvorrichtung kann bekanntermaßen so ausgebildet sein, dass sie eine Abdichtung des Innenraums nicht beeinträchtigt, beispielsweise kann eine Druckausgleichsvorrichtung eine geeignete Membran und/oder kanalartige Luftführung aufweisen. Mit der vorliegenden Erfindung wurde erkannt, dass das Vorsehen der Druckausgleichsvorrichtung am Montageteil besondere Vorteile mit sich bringt. Denn am Montageteil kann die Druckausgleichsvorrichtung nicht nur für einen Betrachter eine das Gehäuse umfassende Leuchte sichtverdeckt angeordnet sein, sondern darüber hinaus kann die Druckausgleichsvorrichtung am Montageteil einfach realisierbar sein und im an einem Bauelement montierten Zustand des Gehäuses geschützt sein, beispielsweise durch einen erläuterten Haltebereich des Leuchtenteils. Die Druckausgleichsvorrichtung ist im Betriebszustand des Gehäuses selbstverständlich gasführend mit dem Innenraum des Leuchtenteils verbunden, beispielsweise kann die Druckausgleichsvorrichtung über die erläuterte Zugangsöffnung mit dem Innenraum des Leuchtenteils entsprechend verbunden sein. Besonders bevorzugt weist der Montageteil den erläuterten wannenartigen Abschnitt auf, wobei die Druckausgleichsvorrichtung an dem Wannenboden vorgesehen ist, sodass die Druckausgleichsvorrichtung eine im Wannenboden vorgesehene Öffnung umfasst. Durch das Vorsehen der Druckausgleichsvorrichtung am Wannenboden kann die Druckausgleichsvorrichtung besonders gut geschützt und sichtverdeckt ausgebildet sein und darüber hinaus kann für die Realisierung der Druckausgleichsvorrichtung innerhalb des von Wannenboden und Seitenwand definierten Volumens ein hinreichender Platz zur Verfügung stehen.

In einer Ausführungsform weist der Leuchtenteil und/oder der Montageteil einen Grundkörper auf, der einstückig hergestellt ist. Beispielsweise kann der Grundkörper aus einem Metall oder einer Metalllegierung, insbesondere mittels Druckguss, hergestellt sein. In einer Ausführungsform bildet der Grundkörper die im Betriebszustand von außen zugängliche Außenseite des jeweiligen Gehäuseteils zumindest überwiegend aus, insbesondere mindestens 90 % dieser Außenseite aus, insbesondere diese Außenseite vollständig aus. Dabei ist auf die Außenseite abgestellt, die im Betriebszustand von einer Umgebung des Gehäuses aus von einer Person zugänglich ist. Besonders bevorzugt ist das Gehäuse an einem ebenen, in Vertikalrichtung und Längsrichtung verlaufenden Bauelement, insbesondere an einer ebenen, in Vertikalrichtung und Längsrichtung verlaufenden Wand, montierbar, indem der Montageteil mit dem Montageabschnitt an das Bauelement bzw. die Wand angelegt und an dieser befestigt wird. Bevorzugt ist in einem solchen montierten Zustand des Gehäuses, in dem das Gehäuse sein Betriebszustand aufweist, die gesamte Außenseite des Gehäuses zumindest überwiegend von dem Leuchtenteil und/oder gemeinsam von dem Leuchtenteil und sämtlichen an ihm vorgesehenen Abdeckungen ausgebildet. Bevorzugt bildet der Montageteile in einem solchen montierten Zustand < 1 %, insbesondere keinen Abschnitt, der Außenseite des Gehäuses aus. Bevorzugt ist der Montageteil in einem solchen montierten Zustand vollständig von dem Leuchtenteil verdeckt. Allgemein bevorzugt ist das Gehäuse an seiner in einem an einem ebenen, vertikal verlaufenden Bauelement montierten Zustand von außen zugänglichen Außenseite schraubenfrei ausgebildet.

In einer Ausführungsform sind die Abdeckung und ein die Lichtabgabeöffnung umlaufend umschließender Rand des Leuchtenteils miteinander verklebt und/oder durch Ausbildung einer Nut-Feder-Verbindung ineinandergreifend miteinander verbunden. Die Nut-Feder-Verbindung kann beispielsweise dadurch realisiert sein, dass der Leuchtenteil eine Nut aufweist und die Abdeckung eine korrespondierende Feder, oder dass die Abdeckung eine Nut aufweist und der Leuchtenteil eine korrespondierende Feder. Durch das Ineinandergreifen der Nut-Feder-Verbindung beziehungsweise durch das Verkleben kann eine besonders einfache und abdichtende Fixierung der Abdeckung am Leuchtenteil gewährleistet sein. Bevorzugt sind sämtliche am Leuchtenteil angeordnete Abdeckungen, die jeweils eine Lichtabgabeöffnung beziehungsweise weitere Lichtabgabeöffnung des Leuchtenteils im Betriebszustand der Leuchte verschließen, wie erläutert vorteilhaft mit dem Leuchtenteil, insbesondere mit dem Grundkörper des Leuchtenteils, verbunden.

In einer Ausführungsform weist der Leuchtenteil an einer Innenseite eine Fixiereinrichtung zur Fixierung von Leuchtenkomponenten auf. Beispielsweise kann die Fixiereinrichtung korrespondierend zu einer Leuchtenkomponentenhalterung ausgebildet sein, an der die Leuchtenkomponenten fixiert sind. Das Vorsehen der Fixiereinrichtung an der Innenseite des Leuchtenteils ermöglicht eine besonders zweckmäßige Fixierung der Leuchtenkomponenten innerhalb des Innenraums des Leuchtenteils. Es sei darauf hingewiesen, dass die Innenseite eine den Innenraum des Leuchtenteils begrenzende Seite des Leuchtenteils ist. Bevorzugt verläuft die Innenseite vertikal. Hierdurch kann besonders vorteilhaft die Fixierung von Leuchtenkomponenten dergestalt gewährleistet sein, dass als Lichtquellen ausgebildete Leuchtenkomponenten möglichst ungestört vertikal Licht von dem Gehäuse in eine Umgebung des Gehäuses abstrahlen können, beispielsweise über eine horizontal verlaufende Abdeckung beziehungsweise durch eine horizontal verlaufende Lichtabgabeöffnung hindurch. Bevorzugt ist die Innenseite als vertikal zwischen Unterseite und Oberseite des Leuchtenteils verlaufende Innenseite ausgebildet, bevorzugt verläuft die Innenseite ausgehend von der Unterseite bis zur Oberseite des Leuchtenteils. Bevorzugt verbindet somit die Innenseite entlang der Vertikalrichtung die Unterseite mit der Oberseite. Hierdurch kann eine einfache Zugänglichkeit der Innenseite zum Fixieren der Leuchtenkomponenten ermöglicht sein.

In einer Ausführungsform ist die Fixiereinrichtung von der Lichtabgabeöffnung aus zugänglich und darüber hinaus von einer durch den Haltebereich ausgebildeten Zugangsöffnung zugänglich. Die Zugangsöffnung weist im Betriebszustand des Gehäuses bevorzugt zur Montageseite des Gehäuses. Bevorzugt weist die Zugangsöffnung im Betriebszustand des Gehäuses zum Montageteil. Indem die Fixiereinrichtung sowohl von der Lichtabgabeöffnung aus als auch durch die Zugangsöffnung aus zugänglich ist, kann beispielsweise im Zuge einer Realisierung einer Leuchte umfassend das Gehäuse, eine Leuchtenkomponente und/oder eine Leuchtenkomponentenhalterung mit mehreren Leuchtenkomponenten durch die Lichtabgabeöffnung hindurch in den Innenraum des Leuchtenteils eingeführt werden und anschließend an dem Leuchtenteil fixiert werden, wonach beispielsweise die Lichtabgabeöffnung durch eine Abdeckung verschlossen werden kann, die unlösbar mit dem Leuchtenteil verbunden wird, wonach weiterhin die Fixiereinrichtung beziehungsweise die an ihr fixierten Leuchtenkomponenten durch die Zugangsöffnung zugänglich sind. Beispielsweise kann die Zugangsöffnung im Betriebszustand durch den Montageteil verdeckt sein, wobei jedoch nach Demontage des Leuchtenteils von dem Montageteil die Zugangsöffnung zugänglich ist und somit eine Wartung der Leuchtenkomponenten vorgenommen werden kann, die an der Fixiereinrichtung fixiert sind. Besonders bevorzugt umfasst die Fixiereinrichtung eine Führungsschiene, die als entlang einer Vertikalachse verlaufende Linearführung ausgebildet ist. Dies kann eine gezielte Einführung von Leuchtenkomponenten entlang der Führungseinrichtung beziehungsweise Führungsschiene in den Innenraum des Leuchtenteils besonders vereinfachen. Beispielsweise kann die Führungsschiene mehrere Schienenabschnitte aufweisen, die jeweils senkrecht zur Vertikalrichtung versetzt angeordnet sind und jeweils in Vertikalrichtung verlaufen, wodurch eine besonders vorteilhafte Führung von Leuchtenkomponenten beziehungsweise einer Leuchtenkomponentenhalterung ermöglicht sein kann.

Die Erfindung betrifft ferner ein Set umfassend zumindest zwei erfindungsgemäße Gehäuse, die voneinander unterschiedlich ausgebildet sind. In einer Ausführungsform weist das Set ein erstes und ein zweites Gehäuse auf, wobei die Leuchtenteile des ersten und zweiten Gehäuses jeweils kompatibel zu dem Montageteil des jeweils anderen von erstem und zweitem Gehäuse sind. Unter dem Begriff "kompatibel" ist zu verstehen, dass der Montageteil des jeweiligen Gehäuses mit dem Leuchtenteil des jeweils anderen Gehäuses so Zusammenwirken kann beziehungsweise so zu ihm korrespondierend ausgestaltet ist, wie dies mit Bezug auf Ausführungsformen von erfindungsgemäßen Gehäusen erläutert ist. Bevorzugt ist der Leuchtenteil des ersten Gehäuses an seiner Oberseite verschlossen und weist an seiner Unterseite seine Lichtabgabeöffnung auf, wohingegen der Leuchtenteil des zweiten Gehäuses an seiner Unterseite seine Lichtabgabeöffnung und an seiner Oberseite seine weitere Lichtabgabeöffnung aufweist. Durch das Set ist somit auf einfache und kostengünstige Weise die Bereitstellung von unterschiedlichen Gehäusen für unterschiedliche Anwendungszwecke gewährleistet: Unter Verwendung eines identisch ausgebildeten Montageteils kann durch Kombination des Montageteils mit einerseits dem Leuchtenteil des ersten Gehäuses oder andererseits dem Leuchtenteil des zweiten Gehäuses eine jeweils andere Leuchte realisiert werden, wobei durch das erste Gehäuse eine rein direkt abstrahlende Leuchte realisierbar ist und durch das zweite Gehäuse eine direkt und indirekt abstrahlende Leuchte realisierbar ist. In einer Ausführungsform weist das Set ein drittes und ein viertes Gehäuse auf, wobei sich drittes und viertes Gehäuse sowohl in ihrem Montageteil als auch in ihrem Leuchtenteil unterscheiden. An dieser Stelle sei darauf hingewiesen, dass die Nummerierung "erstes, zweites, drittes, viertes" lediglich einer begrifflichen Unterscheidung der Gehäuse dient. Das Set kann beispielsweise lediglich nur das vorliegend als drittes beziehungsweise als viertes Gehäuse beschriebene Gehäuse umfassen oder lediglich das erste und zweite Gehäuse umfassen. Betreffend das dritte und vierte Gehäuse ist vorgesehen, dass die Lichtabgabeöffnungen des dritten und vierten Gehäuses einen jeweils identischen horizontalen Abstand zu ihren jeweiligen Montageseiten aufweisen. Der Erfindung liegt die Erkenntnis zugrunde, dass hierdurch zwar Leuchtenteile mit unterschiedlichen Eigenschaften bereitgestellt werden können, durch die identische Beabstandung ihrer Lichtabgabeöffnungen von der jeweiligen Montageseite des sie umfassenden Gehäuses jedoch gleiche optische Elemente in den jeweiligen Leuchtenteil verwendet werden können, da davon ausgegangen werden kann, dass aus den Lichtabgabeöffnungen und im Anwendungsfall, d. h. bei Verwendung des jeweiligen Gehäuses als Teil einer Leuchte, die Licht abstrahlt, eine vergleichbare Lichtabstrahlcharakteristik mit Bezug zur Montageseite des jeweiligen Gehäuses erreicht werden kann. Beispielsweise kann der Leuchtenteil des dritten Gehäuses in seinem horizontalen Querschnitt abgerundet ausgebildet sein, beispielsweise nach Art einer Kreisform oder Ellipse, wohingegen der Leuchtenteil des zweiten Gehäuses in seinem horizontalen Querschnitt eckig ausgestaltet sein kann, beispielsweise nach Art eines Quadrats oder Rechtecks. Dabei ist zu berücksichtigen, dass je nach Ausgestaltung des Leuchtenteils beziehungsweise seiner geometrischen Form sich andere Abmessungen des Innenraums ergeben und somit andere Platzverhältnisse für darin anzuordnende Leuchtenkomponenten beziehungsweise optische Elemente. Der Erfindung liegt die Erkenntnis zugrunde, dass es besonders vorteilhaft ist, auch bei einer solchen Veränderung der Leuchtenteile dafür Sorge zu tragen, dass der Abstand der Lichtabgabeöffnung von der Montageseite des jeweiligen Gehäuses zumindest im Wesentlichen gleich bleibt. An dieser Stelle sei darauf hingewiesen, dass sich der Abstand auf einen Abstand entlang einer Querrichtung bezieht, der senkrecht zur Vertikalrichtung und senkrecht zu einer Längsrichtung verläuft, wenn das Gehäuse an einem Bauelement montiert ist, die in Vertikalrichtung und Längsrichtung eben verläuft. Als besonders vorteilhaft hat sich herausgestellt, die Leuchtenteile von drittem und viertem Gehäuse dergestalt unterschiedlich voneinander auszugestalten, dass sich ihre Erstreckungslänge in dieser Querrichtung unterscheidet, wohingegen jedoch der Abstand ihrer Lichtabgabeöffnungen zu ihren Montageseiten gleich ist. Hierdurch kann verschiedenen Gegebenheiten der Gehäuse, beispielsweise wie erläutert ihren unterschiedlichen horizontalen Querschnitten, Rechnung getragen werden, ohne dass eine dies berücksichtigende Veränderung von optischen Elementen im Leuchtenteil des jeweiligen Gehäuses zu erfolgen hat.

Die Erfindung betrifft ferner eine Leuchte umfassend ein erfindungsgemäßes Gehäuse. Die Leuchte weist zumindest eine Leuchtenkomponente auf. Als Leuchtenkomponente ist zumindest eine Lichtquelle vorgesehen, darüber hinaus können beispielsweise weitere Leuchtenkomponenten vorgesehen sein, beispielsweise zumindest eine weitere Lichtquelle, zumindest ein elektrisches Leitungskabel, zumindest ein Funkmodul und/oder zumindest ein Betriebsgerät. In einem Betriebszustand der Leuchte ist die zumindest eine Leuchtenkomponente beziehungsweise sind die Leuchtenkomponenten in dem Innenraum des Leuchtenteils angeordnet und relativ zu diesem fixiert.

In einer Ausführungsform weist die Leuchte eine Einstelleinrichtung auf, durch die eine Position der Lichtquelle veränderbar ist, während sie unverändert in dem Innenraum des Leuchtenteils angeordnet und relativ zu diesem fixiert bleibt. Bei dem Vorsehen mehrerer Lichtquellen kann dies für mehrere Lichtquellen zutreffen. Indem die Lichtquelle dank der Einstelleinrichtung in ihrer Position veränderbar ist, während sie unverändert im Innenraum des Leuchtmittels verbleibt und an diesem verliersicher fixiert bleibt, kann eine Veränderung der Abstrahlcharakteristik der Leuchte fein nachjustiert werden. In einer Ausführungsform ist durch die Einstelleinrichtung die Position der Lichtquelle relativ zu einem optischen Element der Leuchte veränderbar. In einer Ausführungsform ist durch die Einstelleinrichtung die Position der Lichtquelle zusammen mit einem ihr zugeordneten Optikelement veränderbar. Allgemein bevorzugt ist durch eine durch die Einstelleinrichtung erzeugte Positionsveränderung der Lichtquelle ein Lichtabstrahlwinkel veränderbar, über den hinweg die Leuchte sämtliches solches Licht abstrahlt, das von der Lichtquelle stammt. Beispielsweise kann eine solche Positionsveränderung durch die Einstelleinrichtung erzeugbar sein, dass der Lichtabstrahlwinkel, der ein definierter Raumwinkel ist, horizontal verschoben wird oder zur Vertikalachse verkippt wird, insbesondere um mindestens 5 cm horizontal verschoben wird und/oder um mindestens 1°, insbesondere mindestens 2°, insbesondere mindestens 3° zur Vertikalachse verkippbar ist. Der Lichtabstrahlwinkel ist dabei definiert als räumliche Lichtverteilung und somit als dreidimensionale Form, die von der Leuchte aufgrund des von der Lichtquelle erzeugten Lichts in Form von Lichtstrahlen abgestrahlt wird. Durch die Positionsveränderung kann die Lage der Form im Raum wie erläutert veränderbar sein. Besonders bevorzugt ist die Einstelleinrichtung in dem Betriebszustand der Leuchte von außen zugänglich. Hierdurch kann besonders vorteilhaft auch nach erfolgter Montage einer Leuchte, d. h. im montierten Zustand des Gehäuses, eine Feinjustierung des Lichtabstrahlwinkels erfolgen, über den hinweg die Leuchte aufgrund des von der Lichtquelle erzeugten Lichts Licht abstrahlt. Allgemein sei darauf hingewiesen, dass die Lichtquelle beispielsweise eine einzelne LED oder eine LED-Anordnung sein kann.

In einer Ausführungsform weist die Leuchte eine Leuchtenkomponentenhalterung auf, die an einer Innenseite des Gehäuses fixiert ist und an der die Leuchtenkomponenten beziehungsweise mindestens eine Leuchtenkomponente fixiert sind. In einer Ausführungsform sind zumindest einige der Leuchtenkomponenten durch eine von dem Haltebereich des Leuchtenteils ausgebildete Zugangsöffnung zugänglich. In einer Ausführungsform bilden die Leuchtenkomponenten im Betriebszustand der Leuchte gemeinsam mit der Leuchtenkomponentenhalterung einer Leuchtenkomponentenanordnung, die zur Realisierung des Betriebszustands der Leuchte von außen durch die Lichtabgabeöffnung in den Innenraum des Gehäuses einführbar ist und ausgehend von dem Betriebszustand der Leuchte nicht durch die Zugangsöffnung aus dem Innenraum des Gehäuses herausführbar ist. Bevorzugt ist die Leuchtenkomponentenanordnung somit zwar durch die Lichtabgabeöffnung, nicht aber durch die Zugangsöffnung in den Innenraum des Leuchtenteils einführbar. Dies kann den besonderen Vorteil mit sich bringen, dass die Leuchtenkomponentenanordnung möglichst umfassend vormontiert ausgebildet sein kann und anschließend als gesamte Anordnung durch die Lichtabgabeöffnung in den Innenraum des Leuchtenteils eingeführt werden kann, wohingegen jedoch die Zugangsöffnung keine zu große Dimension zu haben braucht, sodass beispielsweise ein Verdecken der Zugangsöffnung durch den Montageteil im Betriebszustand der Leuchte vereinfacht ist, wobei jedoch von der Leuchtenkomponentenanordnung umfasste Leuchtenkomponenten weiterhin durch die Zugangsöffnung aus zugänglich sind, damit eine Wartung der Leuchtenkomponenten vorgenommen werden kann. Bevorzugt ist im Betriebszustand der Leuchte die Lichtabgabeöffnung unlösbar durch die Abdeckung verschlossen. Hierdurch kann eine besonders optisch ansprechende und effektive Abdichtung zwischen Abdeckung und Leuchtenteil gewährleistet sein. Allgemein bevorzugt ist ausgehend von dem Betriebszustand nach erfolgter Demontage des Leuchtenteils von dem Montageteil die Zugangsöffnung des Leuchtenteils zugänglich und durch die Zugangsöffnung zumindest eine der Leuchtenkomponenten von den übrigen Bestandteilen der Leuchtenkomponentenanordnung lösbar und durch die Zugangsöffnung aus dem Innenraum des Leuchtenteils herausnehmbar.

In einer Ausführungsform ist die Leuchtenkomponentenhalterung nach Art eines zu der Fixiereinrichtung des Leuchtenteils korrespondierenden Schlittens ausgebildet, wobei die Fixiereinrichtung und die Leuchtenkomponentenhalterung gemeinsam eine Linearführungsanordnung ausbilden, wobei im Betriebszustand der Leuchte die Leuchtenkomponentenhalterung positionsfest relativ zur Fixiereinrichtung im Innenraum fixiert sind. Durch die Ausbildung einer Linearführungsanordnung durch Leuchtenkomponentenhalterung und Fixiereinrichtung kann die Leuchtenkomponentenhalterung mit darauf angeordneten Leuchtenkomponenten, d. h. insbesondere die Leuchtenkomponentenanordnung, besonders einfach und gezielt in den Innenraum des Leuchtenteils einführbar sein, wohingegen durch die positionsfeste Fixierung im Betriebszustand eine zuverlässige und zerstörungsverhindernde Fixierung der Leuchtenkomponentenhalterung und somit der an ihr angeordnet beziehungsweise fixierten Leuchtenkomponenten gewährleistet sein kann. Allgemein bevorzugt ist die Fixiereinrichtung und/oder die Leuchtenkomponentenhalterung keilförmig ausgebildet, sodass während des Einführens der Leuchtenkomponentenhalterung mit daran angeordneten Komponenten in den Innenraum des Leuchtenteils aufgrund der Keilform eine geführte Ausrichtung der Leuchtenkomponentenhalterung relativ zum Leuchtenteil erfolgt. Die Keilform bildet somit zumindest eine schräge Abgleitfläche aus, die schräg zur durch Fixiereinrichtung und Leuchtenkomponentenhalterung vorgegebenen Einführrichtung verläuft, entlang derer die Leuchtenkomponentenhalterung aufgrund des Zusammenwirkens mit der Fixiereinrichtung in den Innenraum des Leuchtenteils einzuführen ist, wobei die Einführrichtung bevorzugt in Vertikalrichtung verläuft.

In einer Ausführungsform weist die Leuchte eine Anschlusshalterung auf, die an dem Montageteil fixiert ist und an der eine Steckeinrichtung fixiert ist. An dem Leuchtenteil ist eine korrespondierende Steckeinrichtung fixiert, die mit zumindest einer in dem Innenraum des Leuchtenteils angeordneten Leuchtenkomponente verbunden ist. Die Steckeinrichtung ist mit einem an der Montageseite außerhalb des Gehäuses verlaufenden elektrischen Versorgungskabel verbindbar, und die korrespondierende Steckeinrichtung ist zum Versorgen der zumindest einen Leuchtenkomponente vor einer lösbaren Befestigung des Leuchtenteils an dem Montageteil auf die Steckeinrichtung aufsteckbar. Das elektrische Versorgungskabel kann beispielsweise das vorliegend erläuterte elektrische Kabel sein, dass durch die Durchführungsöffnung, die im Wannenboden des Montageteils vorgesehen ist, hindurchgeführt ist. Indem die Leuchte eine Anschlusshalterung mit daran fixierter Steckeinrichtung aufweist, und indem die korrespondierende Steckeinrichtung wie bei Stecker-Dosen-Steckeinrichtungen üblich auf die Steckeinrichtung aufsteckbar ist, kann die Leuchte auf besonders einfache Weise an einem Bauelement montiert werden. Eine solche Montage umfasst nicht nur das mechanische Befestigen, sondern auch das Anschließen eines elektrischen Versorgungskabels an die Leuchtenkomponenten, die mit elektrischer Energie versorgt werden müssen. Beispielsweise kann zunächst der Montageteil an einem Bauelement montiert werden und die an dem Montageteil fixierte Steckeinrichtung mit dem Versorgungskabel verbunden werden, wonach anschließend die korrespondierende Steckeinrichtung auf die Steckeinrichtung aufgesteckt wird und der Leuchtenteil anschließend an dem Montageteil lösbar befestigt wird. Dabei sind Anschlusshalterung, Montageteil und Leuchtenteil gezielt so zueinander ausgebildet, dass die zur erfindungsgemäßen Ausführungsformen beschriebenen lösbare Verbindbarkeit von Montageteil und Leuchtenteil gewährleistet ist. Somit kann beispielsweise ein Monteur zunächst den Montageteil an einem Bauelement montieren und die Steckeinrichtung allein mit Versorgungskabeln anschließen, wonach er mit einer Hand den Leuchtenteil hält und mit der anderen die korrespondierende Steckeinrichtung auf die Steckeinrichtung aufgesteckt, wonach er den Leuchtenteil wie zu erfindungsgemäßen Ausführungsformen erläutert mit dem Montageteil verbindet beziehungsweise an diesem befestigt. Die korrespondierende Steckeinrichtung ist beispielsweise über ein elektrisches Leitungskabel mit Lichtquellen und/oder einem Betriebsgerät als Leuchtenkomponenten verbunden, wobei bei dem erläuterten Verfahren zur Montage einer Leuchte an einem Bauelement zunächst die korrespondierend Steckeinrichtung auf die Steckeinrichtung aufgesteckt wird und anschließend das elektrische Leitungskabel während des Befestigens des Leuchtenteils am Montageteil in dem Innenraum des Leuchtenteils verstaut wird.

Die Erfindung betrifft ferner ein Set umfassend mehrere erfindungsgemäße Leuchten. Das Set umfasst zumindest eine erste und eine zweite Leuchte, die zueinander unterschiedliche Gehäuse aufweisen. Die Gehäuse von erster und zweiter Leuchte weisen jeweils eine Fixiereinrichtung zur Fixierung der Leuchtenkomponentenhalterung der jeweiligen Leuchte auf, wobei die Leuchtenkomponentenhalterung der ersten und der zweiten Leuchte jeweils mit der Fixiereinrichtung der jeweils anderen von erster und zweiter Leuchte kompatibel sind. Somit kann die Leuchtenkomponentenhalterung der ersten Leuchte wie zur erfindungsgemäßen Ausführungsform an der Fixiereinrichtung der zweiten Leuchte fixiert werden und umgekehrt. Dies ermöglicht eine besonders kostengünstige Herstellung von Leuchten, da eine Leuchtenkomponentenhalterung aufgrund ihrer zu den Fixiereinrichtungen unterschiedlicher Leuchten korrespondierenden Eigenschaft zur Realisierung von unterschiedlichen Leuchten verwendet werden kann, wodurch Herstellungs- und Lagerkosten reduziert werden können.

Die Erfindung betrifft ferner ein Verfahren zur Montage einer Leuchte, die ein Gehäuse umfasst, dass einen Montageteil und einen Leuchtenteil aufweist, wobei der Montageteil zumindest einen Montageabschnitt einer vertikal verlaufende Montageseite des Gehäuses ausbildet und wobei in einem Innenraum des Leuchtenteils Leuchtenkomponenten umfassend zumindest eine Lichtquelle angeordnet sind. Bei dem erfindungsgemäßen Verfahren wird der Montageteil mit dem Montageabschnitt an einem Bauelement, insbesondere an einer Wand, befestigt und werden die Leuchtenkomponenten an ein außerhalb des Gehäuses an dem Bauelement vorgesehenes elektrisches Versorgungskabel angeschlossen und wird der Leuchtenteil lösbar an dem Montageteil befestigt. Dabei kann wie zu erfindungsgemäßen Ausführungsformen einer Leuchte erläutert beispielsweise zunächst der Montageteil an einem Bauelement montiert werden und das elektrische Versorgungskabel an eine Steckeinrichtung, die an dem Montageteil fixiert ist, fixiert werden, wonach die korrespondierende Steckeinrichtung auf die Steckeinrichtung aufgesteckt wird und der Leuchtenteil an dem Montageteil befestigt wird. Alternativ oder ergänzend kann dabei der Leuchtenteil dergestalt an dem Montageteil befestigt werden, dass zunächst eine Gelenkverbindung zwischen Leuchtenteil und Montageteil hergestellt wird und anschließend der Leuchtenteil relativ zum Montageteil verschwenkt wird, bis eine bestimmte Winkellage erreicht ist, und diese Winkellage fixiert wird.

Die Erfindung betrifft ferner ein Verfahren zur Realisierung einer Leuchte, die ein Gehäuse umfasst, das einen Montageteil und ein Leuchtenteil umfasst, wobei der Montageteil zumindest einen Montageabschnitt einer vertikal verlaufenden Montageseite des Gehäuses ausbildet, mit dem er an einem Bauelement, insbesondere einer Wand, befestigbar ist, und wobei der Leuchtenteil einen Innenraum zur Aufnahme von Leuchtenkomponenten und eine Lichtabgabeseite aufweist, an der eine Lichtabgabeöffnung des Leuchtenteils vorgesehen ist, die im Betriebszustand des Gehäuses durch eine lichtdurchlässige Abdeckung verschlossen ist. Bei dem erfindungsgemäßen Verfahren werden zunächst in einem ersten Schritt Leuchtenkomponenten durch die Lichtabgabeöffnung hindurch in den Innenraum eingeführt und innerhalb des Innenraums an dem Leuchtenteil fixiert, wobei in einem zweiten Schritt eine Abdeckung zum Verschließen der Lichtabgabeöffnung unlösbar mit dem Leuchtenteil verbunden wird, sodass die Leuchtenkomponenten nicht mehr über die Lichtabgabeöffnung aus dem Innenraum des Leuchtenteils entfernt werden können. Dabei kann beispielsweise eine Leuchtenkomponentenhalterung, wie zur Ausführungsform einer erfindungsgemäßen Leuchte erläutert, verwendet werden. Insbesondere kann nach der Realisierung der Leuchte eine Wartung der Leuchte erfolgen, wobei zumindest eine der im Innenraum des Leuchtenteils fixierten Leuchtenkomponenten durch eine Zugangsöffnung des Leuchtenteils hindurch, nach erfolgter Demontage des Leuchtenteils vom Montageteil, von dem Leuchtenteil gelöst wird und durch die Zugangsöffnung hindurch aus dem Innenraum des Leuchtenteils entnommen und von dort nach außen geführt wird.

Die Erfindung betrifft ferner ein Verfahren zur Realisierung eines Gehäuses für eine Leuchte, insbesondere Wandleuchte. Das Gehäuse umfasst als Gehäuseteile einen Montageteil und einen Leuchtenteil, der mittels des Montageteils an einem Bauelement, insbesondere einer Wand, befestigbar ist, wobei der Montageteil zumindest einen Montageabschnitt einer vertikal verlaufenden Montageseite des Gehäuses ausbildet und wobei der Leuchtenteil einen Innenraum zur Aufnahme von Leuchtenkomponenten und eine Lichtabgabeseite aufweist, an der eine Lichtabgabeöffnung des Leuchtmittels vorgesehen ist, die im Betriebszustand des Gehäuses durch eine lichtdurchlässige Abdeckung verschlossen ist. Der Leuchtenteil weist einen Haltebereich auf, mit dem er an einem korrespondierenden Haltebereich des Montageteils lösbar befestigbar ist. Bei einer Ausführungsform des erfindungsgemäßen Verfahrens wird ein Vor-Grundkörper des Leuchtenteils mittels Metalldruckguss hergestellt und der Vor-Grundkörper zur Realisierung eines Grundkörpers des Leuchtenteils anschließend mechanisch bearbeitet zur Realisierung einer Rastvorrichtung, eines Gelenkabschnitts und/oder einer Lichtabgabeöffnung des Leuchtenteils. In einer Ausführungsform weist der Vor-Grundkörper bereits die Lichtabgabeöffnung des Leuchtenteils auf, wobei durch die mechanische Bearbeitung eine weitere Lichtabgabeöffnung im Vor-Grundkörper erzeugt wird unter Realisierung des Grundkörpers. Die mechanische Bearbeitung kann beispielsweise durch ein Fräsen oder Drehen erfolgen. In einer Ausführungsform wird ein Grundkörper des Montageteils, insbesondere mittels Metalldruckguss, hergestellt und wird anschließend eine Feder zur Realisierung einer Rasteinrichtung an dem Grundkörper des Montageteils fixiert.

Die verschiedenen erfindungsgemäßen Lösungen können jeweils in Ausführungsformen Merkmale aufweisen, die zur Ausführungsformen eine jeweils anderen Lösung oder die zu aus dem Stand der Technik bekannten Ausführungsformen vorliegend beschrieben sind. Insbesondere können Ausführungsformen eines erfindungsgemäßen Verfahrens Merkmale aufweisen, die dem Fachmann aus der Erläuterung von erfindungsgemäßen beziehungsweise aus dem Stand der Technik bekannten Vorrichtungen ersichtlich sind.

Die Erfindung wird nachfolgend unter Bezugnahme auf sieben Figuren anhand von Ausführungsbeispielen näher erläutert.

Es zeigen:
Figur 1: in verschiedenen schematischen Prinzipdarstellungen verschiedene Ansichten auf eine Ausführungsform einer erfindungsgemäßen Leuchte;
Figur 2: in verschiedenen schematischen Prinzipdarstellungen verschiedene Ansichten auf eine Ausführungsform einer erfindungsgemäßen Leuchte;
Figur 3: in verschiedenen schematischen Prinzipdarstellungen Ansichten von Komponenten einer Ausführungsform einer erfindungsgemäßen Leuchte;
Figur 4: in verschiedenen schematischen Prinzipdarstellungen Ansichten von Komponenten einer Ausführungsform einer erfindungsgemäßen Leuchte;
Figur 5: in verschiedenen schematischen Prinzipdarstellungen Ansichten von Komponenten einer Ausführungsform einer erfindungsgemäßen Leuchte;
Figur 6: in verschiedenen schematischen Prinzipdarstellungen Ansichten von Komponenten einer Ausführungsform einer erfindungsgemäßen Leuchte;
Figur 7: in verschiedenen schematischen Prinzipdarstellungen Ansichten von Komponenten einer Ausführungsform einer erfindungsgemäßen Leuchte.

In Figur 1 umfassend die Figuren 1a und 1b ist eine Ausführungsform einer erfindungsgemäßen Leuchte 1 in verschiedenen schematischen Prinzipdarstellungen in verschiedenen Ansichten perspektivisch dargestellt. Das gezeigte Ausführungsbeispiel einer erfindungsgemäßen Leuchte 1 ist als Wandleuchte ausgebildet. Die Leuchte 1 weist ein Gehäuse auf, das einen Montageteil 3 und einen Leuchtenteil 2 sowie eine Abdeckung 4 umfasst. Die Leuchte 1 weist eine Rückseite auf, die in Figur 1b zu erkennen ist, sowie eine Vorderseite, die der Rückseite abgewandt ist und die in Figur 1a zu erkennen ist. Die Rückseite ist als die Montageseite der Leuchte 1 ausgebildet. Die Leuchte 1 ist dazu ausgebildet, mit ihrer Montageseite so an einem Bauelement, insbesondere einer Wand, montiert zu werden, die sich in einer Vertikalrichtung Z und in einer Längsrichtung X erstreckt, dass sie mit einem Montageabschnitt, der von dem Montageteil 3 ausgebildet ist, an dem Bauelement, insbesondere der Wand, anliegt. In diesem montierten Zustand der Leuchte 1 ist die Vorderseite von der Montageseite in Querrichtung Y beabstandet, und mit Bezug auf die Längsrichtung X ist die Leuchte 1 durch zwei voneinander wegweisende Längsseiten begrenzt, die zwischen Vorderseite und Rückseite verlaufen. Darüber hinaus weist die Leuchte 1 eine Oberseite auf, die in den Figuren 1a und 1b dargestellt ist, sowie eine Unterseite, wobei die vertikale Erstreckung der Leuchte 1 durch Oberseite einerseits und Unterseite andererseits begrenzt ist. Während die Oberseite der Leuchte 1 im Wesentlichen durch die geschlossene Oberseite des Leuchtenteils 2 ausgebildet ist, ist die Unterseite der Leuchte 1 im Wesentlichen durch die geschlossene Unterseite der Abdeckung 4 ausgebildet.

In Figur 2 umfassend die Figuren 2a und 2b ist eine weitere Ausführungsform einer erfindungsgemäßen Leuchte 1 in zwei verschiedenen Ansichten perspektivisch dargestellt, in Figur 2a in einer Schrägansicht von unten, in Figur 2b in einer Schrägansicht von oben. Die Leuchte der Ausführungsform gemäß Figur 2 unterscheidet sich von der Leuchte der Ausführungsform gemäß Figur 1 im Wesentlichen dadurch, dass ihre Abdeckung 8 anders ausgestaltet ist als die Abdeckung 4 der Leuchte 1 gemäß Figur 1 und dass sie eine weitere Abdeckung 8 aufweist, die zumindest einen überwiegenden Anteil ihrer Oberseite ausbildet. Während der Leuchtenteil 2 der Ausführungsform gemäß Figur 1 somit lediglich eine Lichtabgabeseite, nämlich seine Unterseite, und lediglich eine Lichtabgabeöffnung aufweist, die durch die Abdeckung 4 verschlossen ist, weist der Leuchtenteil 2 der Leuchte 1 gemäß Figur 2 zwei Lichtabgabeseiten, nämlich Ober- und Unterseite, auf, die jeweils eine Lichtabgabeöffnung aufweisen, die durch jeweils eine Abdeckung 8 verschlossen ist. Die Leuchten 1 gemäß Figur 1 und Figur 2 weisen somit unterschiedliche Leuchtenteile 2 auf und jeweils einen Montageteil 3. Der Montageteil 3 der Leuchte 1 gemäß Figur 1 ist in Figur 1b zu erkennen, während der Montageteil 3 der Leuchte 1 gemäß Figur 2 nicht dargestellt ist. Grundsätzlich können beide Leuchten 1 einen selben Montageteil 3 aufweisen. Zumindest kann jede der Leuchten 1 jeweils einen Montageteil 3 aufweisen, der kompatibel zu dem Leuchtenteil 2 der jeweils anderen Leuchte 1 ausgestaltet ist, sodass der Leuchtenteil 2 einer jeden Leuchte 1 an dem Montageteil 3 der jeweils anderen Leuchte 1 auf dieselbe Weise befestigbar ist, wie der Leuchtenteil 2 der jeweiligen Leuchte 1 an dem Montageteil 3 der jeweiligen Leuchte 1 befestigbar ist. Da sich diese Eigenschaften der Leuchte 1 auf die Eigenschaften ihres Gehäuses beziehen, ist dies selbstverständlich auch für unterschiedliche Gehäuse der Fall, die sich zumindest in ihrem Leuchtenteil und insbesondere in ihrem Montageteil unterscheiden können. Die Leuchtenteile 2 der Leuchten 1 gemäß Figur 1 und Figur 2 unterscheiden sich wie erläutert dadurch, dass der Leuchtenteil 2 des Gehäuses der Leuchte gemäß Figur 1 an seiner Oberseite verschlossen ist, wohingegen der Leuchtenteil 2 der Leuchte 1 gemäß Figur 2 an seiner Oberseite eine weitere Lichtabgabeöffnung aufweist. Vorliegend und erfindungsgemäß allgemein vorteilhaft sind die Leuchtenteile 2, wie in den Figuren 1 und 2 dargestellt, aus einem identisch ausgebildeten Vor-Grundkörper hergestellt, der bereits an seiner Unterseite eine Lichtabgabeöffnung aufweist, wobei der Vor-Grundkörper, wie vorliegend allgemein erläutert, beispielsweise mittels Metalldruckguss hergestellt sein kann und wobei die weitere Lichtabgabeöffnung des Leuchtenteils 2 gemäß Figur 2 durch Fräsen in dem Vor-Grundkörper hergestellt ist.

In Figur 3 umfassend die Figuren 3a, 3b, 3c, 3d und 3e sind verschiedene Komponenten einer Ausführungsform einer erfindungsgemäßen Leuchte 1 in verschiedenen Prinzipdarstellungen und verschiedenen Ansichten schematisch dargestellt. Figur 3 dient der Erläuterung des Zusammenwirkens von Leuchtenteil 2 und Montageteil 3 einer Ausführungsform einer erfindungsgemäßen Leuchte sowie der Erläuterung der Montierbarkeit einer erfindungsgemäßen Leuchte 1 an einem Bauelement, insbesondere einer Wand, das sich in Vertikalrichtung Z und Längsrichtung X eben erstreckt. Die Erläuterungen betreffend die Leuchte 1 sind selbstverständlich auf die Erläuterungen betreffend das Gehäuse der Leuchte 1 anwendbar. Das Zusammenwirken des Leuchtenteils 2 mit dem Montageteil 3 der Ausführungsform gemäß Figur 3 ist analog zu dem Zusammenwirken des Leuchtenteils 2 und Montageteil 3 der Ausführungsform gemäß Figur 1, deren Leuchtenteil 2 und Montageteil 3 in Figur 1b dargestellt sind. Wie aus der Zusammenschau der Figuren 1b und 3 zu erkennen, weist der Montageteil 3 an seiner zur Montageseite des Gehäuses gewandten Seite beziehungsweise an seiner zumindest einen Teil der Montageseite ausbildenden Seite und an seiner von der Montageseite abgewandten Seite jeweils eine vertikale Richtungsangabe 391, 392 auf, wobei der Leuchtenteil 2 an seiner zur Montageseite gewandten Seite beziehungsweise seiner zumindest einen Teil der Montageseite ausbildenden Seite eine zur vertikalen Richtungsangabe 391, 392 korrespondierende vertikale Richtungsangabe 29 aufweist. Das Vorsehen einer vertikalen Richtungsangabe an dem Montageteil 3 und an dem Leuchtenteil 2 ist erfindungsgemäß allgemein vorteilhaft.

Die vertikale Richtungsangabe ist eine für einen Fachmann verständliche Information betreffend die Ausrichtung der Leuchte mit Bezug für die Vertikalrichtung Z, d. h. eine Angabe darüber, welche Seite des Gehäuses die Oberseite des Gehäuses ist und welche Seite des Gehäuses die Unterseite des Gehäuses ist. Beispielsweise kann die vertikale Richtungsangabe 391, 392 beziehungsweise die korrespondierende vertikale Richtungsangabe 29 in Form eines Pfeils und/oder in Form einer Beschriftung ausgebildet sein. Wesentlich ist, dass die vertikale Richtungsangabe 391, 392 und die korrespondierende vertikale Richtungsangabe 29 eine zueinander korrespondierende Information für einen Fachmann bereitstellen, insbesondere können sie eine identische Information bereitstellen beziehungsweise identisch ausgebildet sein. Das Vorsehen der vertikalen Richtungsangabe 391, 392 beziehungsweise die korrespondierende vertikale Richtungsangabe 29 ist erfindungsgemäß allgemein besonders vorteilhaft, da sowohl ein Fachmann bei der Montage des Montageteils 3 an einem Bauelement, insbesondere einer Wand, diesen intuitiv korrekt ausrichten kann und anschließend bei der Montage des Leuchtenteils 2 an dem Montageteil 3 auf einfache Weise diese direkt zueinander korrespondierend ausrichten kann. In Figur 3a sind Montageteil 3 und Leuchtenteil 2 mit ihren im Betriebszustand des Gehäuses beziehungsweise der Leuchte 1 zueinander weisenden Seiten dargestellt. Es ist zu erkennen, dass Montageteil 3 und Leuchtenteil 2 jeweils einen Haltebereich ausbilden, wobei der Haltebereich des Leuchtenteils 2 einen umlaufenden Abschnitt 20 aufweist, mit dem er den Haltebereich des Montageteils 3, eine horizontal umlaufende Achse, vorliegend eine Achse in Querrichtung Y, umlaufend umschließt. Hierdurch ist zum einen der Montageteil 3 in einem an einem Bauelement, insbesondere an einer Wand, montierten Zustand der Leuchte 1 beziehungsweise ihres Gehäuses effektiv geschützt, zum anderen kann hierdurch eine Abdichtung zwischen Montageteil 3 und Leuchtenteil 2 vorteilhaft erreicht sein. Im Betriebszustand des Gehäuses und ebenso im Betriebszustand der Leuchte 1 umfassend das Gehäuse liegen Montageteil 3 und Leuchtenteil 2 mit jeweils einem Anlageabschnitt aneinander an und pressen gegeneinander, wobei die Anlage lediglich mittelbar ist, nämlich mittelbar über eine Dichtung 5. Die Anlageabschnitte 25, 35 sind jeweils ringartig ausgestaltet und verlaufen dabei in Längsrichtung X und Vertikalrichtung Z, was erfindungsgemäß allgemein vorteilhaft ist. Die Anlageabschnitte sind von den jeweiligen Haltebereich von Montageteil 3 beziehungsweise Leuchtenteil 2 umfasst und umschließen eine Zugangsöffnung des Leuchtenteils 2 umlaufend, die in Figur 3 zu erkennen ist. Ebenso umschließt im Betriebszustand die Dichtung 5 die Zugangsöffnung entsprechend umlaufend. In den Figuren 3d und 3e ist das Zusammenwirken der Anlageabschnitt 25, 35 und der Dichtung 5 schematisch vereinfacht dargestellt. In den Figuren 3d und 3e ist die Dichtung 5 mit dem Leuchtenteil 2 überlappend dargestellt, was selbstverständlich in der Praxis nicht zutreffend ist, sondern die Dichtung 5 ist aufgrund der verpressten Anlage der Anlageabschnitt 25, 35 gegeneinander um den Teil komprimiert, der in den Figuren 3d und 3e als mit dem Leuchtenteil 2 überlappend dargestellt ist. Aus der Zusammenschau der Figuren 3a und 3c in Kombination mit dem Ausführungsbeispiel, das in Figur 1b gezeigt ist, ist ersichtlich, dass der Montageteil 3 einen wannenartigen Abschnitt aufweist, der einen Wannenboden 30 und eine den Wannenboden umlaufende Seitenwand 301 aufweist. An dem Wannenboden ist zum einen eine Druckausgleichsvorrichtung 32 vorgesehen, zum anderen sind Durchführungsöffnungen 37 zum Durchführen eines elektrischen Kabels in dem Wannenboden vorgesehen. Die Durchführungsöffnungen 37 sind jeweils als wasserdicht abgedichtete Durchführungsöffnungen ausgebildet, und entsprechend ist die Druckausgleichsvorrichtung 32 als wasserdichte Ausgleichsvorrichtung ausgebildet. Ferner ist ersichtlich, dass der Montageteil 3 einen Montageabschnitt der Leuchte 1 beziehungsweise ihres Gehäuses ausbildet, der zum einen durch Langlöcher 361, 362 umschließende Ränder und zum anderen durch Abstützabschnitte 363 gebildet ist. Mit diesem Anlageabschnitt kann der Montagekörper 3 an einem wie erläuterten ebenen, in Vertikalrichtung Z und Längsrichtung X verlaufenden Bauelement anliegend montiert werden. Die Langlöcher 361, 362 sind, erfindungsgemäß allgemein vorteilhaft, zueinander versetzt vorgesehen und in aufeinander senkrecht stehenden Richtungen ausgerichtet. Vorliegend ist das erste Langloch 361 in Vertikalrichtung ausgerichtet, das zweite Langloch 362 in Längsrichtung X. Die Langlöcher 361, 362 erstrecken sich in der Richtung, in die sie ausgerichtet sind, mit einer größeren Erstreckungslänge als in der darauf senkrecht stehenden Richtung. Aufgrund des Vorsehens dieser zwei Langlöcher 361, 362, die senkrecht zueinander ausgerichtet sind, kann die Leuchte 1 beziehungsweise der Montageteil 3 beziehungsweise ihr Gehäuse besonders vorteilhaft zunächst mit einem Spiel in Längsrichtung X und Vertikalrichtung Z an einem Bauelement, insbesondere einer Wand, montiert werden und anschließend in einer Feinausrichtung ausgerichtet werden, wonach der Anlageabschnitt gegen das Bauelement verpresst montiert wird, beispielsweise mittels Schrauben, die durch die Langlöcher 361, 362 und insbesondere durch in den Abstützabschnitten 363 vorgesehene Durchgangsöffnungen durchgeführt sind.

Aus der Zusammenschau der Figuren 3a und 3b ist ersichtlich, dass die Anlageabschnitt 25, 35 und die Dichtung 5 jeweils an ihrer Oberseite im Betriebszustand der Leuchte schräg zur Längsrichtung und schräg zur Vertikalrichtung verlaufen. An dieser Stelle sei darauf hingewiesen, dass Vertikalrichtung, Längsrichtung und Querrichtung mit Bezug auf das Gehäuse der Leuchte an sich beziehungsweise mit Bezug auf die Leuchte 1 an sich definiert sind und die Vertikalrichtung beispielsweise bei einer Montage der Leuchte 1 an einem Bauelement vorteilhaft parallel zur auf der Erde wirkenden Normalkraft ausgerichtet werden kann. Der abgeschrägte Verlauf der Dichtung 5 ist in Figur 3b im Detail erläutert. Die Dichtung 5 weist an ihrer Oberseite ein oberes Ende 50 auf, von dem aus sich zumindest ein Schrägabschnitt 51, 52, 53 abgewinkelt zur Längsrichtung X und abgewinkelt zur Vertikalrichtung Z nach unten und seitlich erstreckt, was erfindungsgemäß allgemein vorteilhaft ist. Durch diese abgeschrägte Ausgestaltung der Dichtung und insbesondere durch die abgeschrägte Ausgestaltung der Anlageabschnitt 25, 35 kann effektiv verhindert sein, dass Wasser, das von einer Oberseite der Leuchte 1 beziehungsweise ihres Gehäuses auf die Dichtung 5 beziehungsweise die Anlageabschnitt 25, 35 gelangt, dort verharrt, sondern solches Wasser wird aufgrund der Schrägstellung der Oberseite von Dichtung beziehungsweise Anlageabschnitten effektiv abgeführt.

Aus der Zusammenschau der Figuren 3a, 3c, 3d und 3e ist ferner ersichtlich, wie bei der Ausführungsform gemäß Figur 3 der Leuchtenteil 2 am Montageteil 3 zu befestigen ist. Der Leuchtenteil 2 weist einen ersten Gelenkabschnitt 23 auf, und der Montageteil 3 weist einen zweiten Gelenkabschnitt 33 auf. Darüber hinaus weist der Leuchtenteil 2 einen ersten Fixierabschnitt 21 und der Montageteil 3 einen zweiten Fixierabschnitt 31 auf. Bei einer Montage des Leuchtenteils 2 an dem Montageteil 3, nachdem der Montageteil mit seinem Montageabschnitt an einem ebenen Bauelement, insbesondere an einer ebenen Wand, fixiert worden ist, kann der Leuchtenteil 2 zunächst mit seinem ersten Gelenkabschnitt 23 mit dem ersten Gelenkabschnitt 33 des Montageteils 3 in Eingriff gebracht werden, wodurch eine Gelenkverbindung realisiert ist, die eine Gelenkachse aufweist, um die anschließend der Leuchtenteil 2 gegenüber dem Montageteil 3 verschwenkt werden kann, bis eine bestimmte Winkellage erreicht ist, in der der erste Fixierabschnitt 21 in Eingriff mit dem ersten Fixierabschnitt 31 steht, wodurch die bestimmte Winkellage gesichert ist. Die Fixierabschnitte 21, 31 bilden vorliegend im Betriebszustand des Gehäuses beziehungsweise der Leuchte 1 eine Rastverbindung aus, wohingegen die Gelenkabschnitte 23, 33 sowohl im Betriebszustand als auch im Montagezustand des Gehäuses die Gelenkverbindungen ausbilden. Der Montagezustand ist erreicht, sobald die Gelenkabschnitte 23, 33 miteinander in Eingriff gebracht sind. Vorliegend ist der erste Gelenkabschnitt 23 in Form von Haken ausgebildet und ist der zweite Gelenkabschnitt 33 als Haltevorsprung ausgebildet, wobei der zweite Gelenkabschnitt 33 abgerundete Abschnitte 330 aufweist, an denen die Haken beziehungsweise der erste Gelenkabschnitt 23 im Betriebszustand anliegen. Der erste Fixierabschnitt 21 ist vorliegend als Vorsprung mit einer Einlaufschräge ausgebildet, wohingegen der zweite Fixierabschnitt 31 eine als plattenartigen Blechabschnitt ausgebildete Feder umfasst, in der eine Ausnehmung 310 sowie eine Führungsnase 311 vorgesehen ist. Die Feder ist an zwei als Vorsprüngen ausgebildeten Befestigungsabschnitten 32 des Montageteils 3 befestigt und ausgehend von ihrer in Figur 3a gezeigten Ruhelage auslenkbar, während sie ausgehend von dem Montagezustand zum Erreichen des Betriebszustands an der Einlaufschräge des Vorsprung 21 abgleitet, was erfindungsgemäß allgemein Vorschrift ist. Im Betriebszustand greift der Vorsprung 21 in die Ausnehmung 310 der Feder des zweiten Fixierabschnitts, wie in Figur 3e dargestellt. Ausgehend von dem Betriebszustand ist die Feder auslenkbar, in dem ein Werkzeug, beispielsweise ein Schlitzschraubenzieher, durch die Öffnung 22 von außen durchgeführt wird und gegen die Feder gepresst wird, wobei die Öffnung 22 in dem Haltebereich des Leuchtenteils 2 vorgesehen ist. Dabei ist die Feder aufgrund ihrer Führungsnase 311 während den erläuterten Auslenkung, d. h. sowohl während der Auslenkung ausgehend vom Betriebszustand zum Lösen der Rastverbindung zwischen Rasteinrichtung und Rastvorrichtung beziehungsweise zwischen Vorsprung 21 und Ausnehmung 310, als auch während der Auslenkung ausgehend vom Montagezustand zum Erreichen des Betriebszustands durch ihre Führungsnase 311 relativ zum Montageteil 3 geführt.

Aus der Zusammenschau der Figuren 3a und 3c ist ferner ersichtlich, dass Montageteil 3 und Leuchtenteil 2 jeweils an Außenseiten seitliche Einlaufschrägen 28, 38 aufweisen, durch die ein möglichst einfaches aneinander Abgleiten während der Montage des Leuchtenteils 2 an dem Montageteil 3 ermöglicht ist, wobei diese Einlaufschrägen 28, 38 an den Haltebereichen von Leuchtenteil 2 und Montageteil 3 vorgesehen sind, insbesondere zumindest teilweise an dem dem Montageteil 3 im Betriebszustand umlaufend umschließenden Abschnitt 20 des Haltebereich des Leuchtenteils 2, was erfindungsgemäß allgemein vorteilhaft ist. Bei dem beschriebenen Ausführungsbeispiel sind ferner Anschläge 210 am Leuchtenteil 2 vorgesehen, an denen der Montageteil 3 mit korrespondierenden Anschlagsabschnitten im Betriebszustand anliegen kann, wodurch eine noch weiter verbesserte Führung von Montageteil 3 und Leuchtenteil 2 zueinander gewährleistet ist. Bei dem beschriebenen Ausführungsbeispiel ist der Leuchtenteil 2 ausgehend von einem Vor-Grundkörper hergestellt, der mittels Metalldruckguss hergestellt ist, wobei sowohl die an der Oberseite vorgesehene weitere Lichtabgabeöffnung, die in Figur 3a gezeigt ist, als auch die Form der Haken des erste Gelenkabschnitts 23 als auch die Form des Vorsprungs des ersten Fixierabschnitts 21 mittels mechanischer Bearbeitung des Vor-Grundkörpers, nämlich vorliegend mittels Fräsen, hergestellt sind.

In Figur 4 umfassend die Figuren 4a, 4b und 4c ist der Montageteil 3 einer Ausführungsform einer erfindungsgemäßen Leuchte mit einer daran montierten Anschlusshalterung 34 dargestellt. An der Anschlusshalterung 34 ist eine Steckeinrichtung 36 und eine Anschlussklemme 360 fixiert. Bei der Montage einer erfindungsgemäßen Leuchte 1 ist vorteilhaft vorgesehen, dass zunächst ein elektrisches Versorgungskabel durch eine der Durchführungsöffnung 37 von der Montageseite des Montagekörpers 3 zu seiner von der Montageseite abgewandten Seite geführt wird und anschließend an die Anschlussklemme 360 angeschlossen wird. Die Anschlussklemme 360 ist mit der Steckeinrichtung 36 elektrisch leitend verbunden. Somit kann der Leuchtenteil 2 mit darin angeordneten Leuchtenkomponenten, an denen eine zur Steckeinrichtung 36 korrespondierende Steckeinrichtung vorgesehen ist, besonders einfach an dem Montageteil 3 montiert werden, indem zuerst die korrespondierende Steckeinrichtung zur Versorgung der Leuchtenkomponenten auf die Steckeinrichtung 36 aufgesteckt wird und anschließend der Leuchtenteil 2 wie erläutert an dem Montageteil 3 fixiert wird. Aus der Zusammenschau der Figuren 3 und 4 ist ferner ersichtlich, dass am Wannenboden des wannenartigen Abschnitts des Montageteils 3, der im montierten Zustand zum Bauelement weist, Fixiernocken 300 vorgesehen sind, um die das elektrische Versorgungskabel innerhalb des wannenartigen Abschnitts beziehungsweise innerhalb der von ihm ausgebildeten Wanne geschlängelt werden kann, damit das Versorgungskabel sicher und zerstörungsfrei an der zum Bauelement weisenden Seite des Montageteils 3 verstaut ist, falls es eine, wie bei der Montage einer Leuchte üblich, Überlänge aufweist.

In Figur 5 umfassend die Figuren 5a und 5b ist ein Leuchtenteil 2 einer Ausführungsform einer erfindungsgemäßen Leuchte sowie eine Leuchtenkomponentenanordnung 10 dargestellt. Die Leuchtenkomponentenanordnung 10 weist eine Leuchtenkomponentenhalterung 100 sowie Leuchtenkomponenten auf. Als Leuchtenkomponenten sind beispielsweise Optikelemente 6, 7, von diesen verdeckte Lichtquellen, ein Betriebsgerät 11 und ein Funkmodul vorgesehen. Der Leuchtenteil 2 weist an einer vertikal verlaufenden Innenseite, die seine Oberseite mit seiner Unterseite verbindet, eine Fixiereinrichtung auf, die vorliegend als in Vertikalrichtung verlaufende Linearführung ausgebildet ist. Die Fixiereinrichtung weist seitliche Führungsschienen 27 und eine keilförmige mittlere Führungsschiene 26 auf. Die Leuchtenkomponentenanordnung 10 kann mit ihrer Leuchtenkomponentenhalterung 100 auf die Innenseite des Leuchtenteils 2 aufgesetzt werden und anschließend entlang der Vertikalrichtung in diese eingeschoben werden, während die Leuchtenkomponentenhalterung 100 an den Führungsschienen 26, 27 abgleitet. Dabei ist die Leuchtenkomponentenhalterung 100 dergestalt korrespondierend zu der Fixiereinrichtung ausgebildet, dass die beiden gemeinsam eine Linearführungsanordnung ausbilden, wie insbesondere aus Figur 5b ersichtlich. Dabei weist die Leuchtenkomponentenhalterung 100 zu der keilförmigen Führungsschiene 26 korrespondierende Führungsabschnitte 101, 102 auf, die dergestalt zu der Führungsschiene korrespondierend ausgebildet sind, dass sowohl eine Zentrierung senkrecht zur Vertikalrichtung Z als auch eine festgelegte Positionierung entlang der Vertikalrichtung Z durch das Zusammenwirken von Leuchtenkomponentenhalterung 100 und Fixiereinrichtung gewährleistet ist, was erfindungsgemäß allgemein vorteilhaft ist. Bei der durch das Zusammenwirken von Leuchtenkomponentenhalterung 100 und Fixiereinrichtung festgelegten, in Figur 5b nach dem Einschieben in Vertikalrichtung realisierten Endposition, kann die Leuchtenkomponentenhalterung 100 mit dazu vorgesehenen Haltungselementen, vorliegend Gewindelöcher, an der Fixiereinrichtung befestigt werden, vorliegend mit dieser verschraubt werden.

In Figur 6 umfassend die Figuren 6a und 6b ist das Zusammenwirken zwischen Leuchtenteil 2, Optikelement 6 und Abdeckung 4 einer Ausführungsform einer erfindungsgemäßen Leuchte 1 dargestellt, wie sie beispielsweise in Figur 1 gezeigt ist. Die Abdeckung 4 ist wannenartig ausgebildet, was erfindungsgemäß allgemein vorteilhaft ist. Die Abdeckung 4 weist eine Dickenvariation entlang der Vertikalrichtung Z auf, die vorliegend durch eine Stufe 410 gebildet ist, den die Seitenwand 41 der wannenartigen Abdeckung ausbildet, die den Wannenboden 40 der wannenartigen Abdeckung 4 umlaufend umschließt. An der Oberseite des Leuchtenteils 2 ist die Lichtabgabeöffnung des Leuchtenteils 2 vorgesehen, die durch einen umlaufenden Rand begrenzt ist, der eine Nut 24 ausbildet, die zur Aufnahme eines Endabschnitts 420 der Seitenwand 41 der Abdeckung 4 ausgebildet ist. Die Seitenwand 41 bildet ferner einen Anlageabschnitt 42 der Abdeckung 4 aus, der im Betriebszustand der Leuchte 1 am umlaufenden Rand des ersten Leuchtenteils 2 anliegt. Bei dem vorliegend beschriebenen Ausführungsbeispiel wird die Abdeckung 4 dergestalt mit dem Leuchtenteil 2 verbunden, dass die Seitenwand 41 mit ihrem Endabschnitt 420 innerhalb der Nut 24 des umlaufenden Rands mit dem Leuchtenteil 2 verklebt wird. Durch eine Blende 60 ist Lichtabgabeöffnung teilweise verschlossen, doch weist die Blende 60 eine Öffnung auf, innerhalb derer Optikelemente 6 und ihnen jeweils zugeordnete LEDs angeordnet sind. Vorliegend und erfindungsgemäß allgemein vorteilhaft ist die Blende 60 als Reflektorplatte ausgebildet. Die Optikelemente 6 sind vorliegend zur asymmetrischen Abstrahlung dergestalt ausgebildet, dass die von ihnen bereitgestellte Lichtverteilung, mit denen sie Licht abstrahlen, dass von den ihnen zugeordneten LEDs zu ihnen gelangt, zur Vertikalrichtung Z abgewinkelt ist. Mit dieser Lichtverteilung gelangt im Betriebszustand das von den LEDs abgestrahlte Licht auf die Abdeckung 4, unter anderem auch auf die Dickenvariation der Abdeckung 4, wobei das Licht durch die Dickenvariation noch weiter von der Vertikalrichtung Z abgelenkt wird, bis es von einer Außenseite der Abdeckung 4 in die Umgebung der Leuchte 1 abgestrahlt.

In Figur 7 umfassend die Figuren 7a und 7b ist das Zusammenwirken der Abdeckung 8 mit dem Leuchtenteil 2 einer Ausführungsform einer Leuchte dargestellt, wie sie beispielsweise in Figur 2 abgebildet ist. Eine solche Abdeckung 8 ist sowohl an der Oberseite, die in Figur 7a dargestellt ist, als auch an der Unterseite, die nicht dargestellt ist, vorgesehen. Die an der Unterseite vorgesehenen Abdeckung wird durch eine Lichtquellenanordnung umfassend Lichtquellen und Optikelement 6 bestrahlt, wie sie beispielsweise in Figur 6a gezeigt ist. An der Oberseite ist eine weitere Lichtquellenanordnung umfassend ein weiteres Optikelement 7 und von diesem verdeckte weitere Lichtquellen vorgesehen, wobei diese weitere Lichtquellenanordnung zur Vertikalrichtung Z abgewinkelt angeordnet ist, wohingegen das weitere Optikelement 7 zu einer symmetrischen Verteilung des auf ihn auftreffenden, von der ihm zugeordneten LED emittierten Lichts ausgebildet ist. Aufgrund der abgewinkelten Anordnung der gesamten weiteren Lichtquellenanordnung umfassend weitere Lichtquellen (vorliegend LEDs) und weiteres Optikelement 7 ist jedoch im an dem Bauelement, insbesondere der Wand, montierten Zustand die von dieser Lichtquellenanordnung abgestrahlte Lichtverteilung auf das Bauelement, insbesondere die Wand, ausgerichtet. Die an der Oberseite vorgesehene weitere Lichtabgabeöffnung ist teilweise durch eine Blende 70 verdeckt, die eine Öffnung aufweist, innerhalb derer die Lichtquellenanordnung umfassend LEDs und Optikelement 7 angeordnet ist. Vorliegend und allgemein vorteilhaft ist die Blende 70 als Reflektorblende ausgebildet. Vorliegend und allgemein vorteilhaft ist die Blende 70 abgewinkelt ausgebildet. Die Abdeckung 8 weist einen lichtundurchlässigen zentralen Bereich 81 und einen zumindest überwiegend lichtundurchlässigen Randbereich 82 auf. Hierdurch kann sowohl eine zweckmäßige Transparenz als auch ein Verdecken von optisch nicht ansprechenden Elementen gewährleistet sein. Die Lichtabgabeöffnung, die in Figur 7a gezeigt ist, ist durch Fräsen in einem Vor-Grundkörper hergestellt. Dabei ist ein umlaufender Rand mit einem Absatz 240 bereitgestellt, auf dem die Abdeckung 8 im Betriebszustand aufliegt mit dem diese verklebt ist, was erfindungsgemäß allgemein vorteilhaft ist.

### Gehäuse für eine Leuchte

### Bezugszeichenliste

1 Leuchte
2 Leuchtenteil
3 Montageteil
4 Abdeckung
5 Dichtung
6 Optikelement
7 Optikelement
8 Abdeckung
10 Leuchtenkomponentenanordnung
11 Betriebsgerät
20 Abschnitt
21 Fixierabschnitt
22 Öffnung
23 Gelenkabschnitt
24 Nut
25 Anlageabschnitt
26 Führungsschiene
27 Führungsschiene
28 Einlaufschräge
29 korrespondierende vertikale Richtungsangabe
31 Fixierabschnitt
32 Druckausgleichsvorrichtung
33 Gelenkabschnitt
34 Anschlusshalterung
35 Anlageabschnitt
36 Steckeinrichtung
37 Durchführungsöffnungen
38 Einlaufschräge
40 Wannenboden
41 Seitenwand
42 Anlageabschnitt
50 oberes Ende
51 Schrägabschnitt
52 Schrägabschnitt
53 Schrägabschnitt
60 Blende
70 Blende
100 Leuchtenkomponentenhalterung
101 Führungsabschnitt
102 Führungsabschnitt
210 Anschläge
240 Absatz
300 Fixiernocken
301 Seitenwand
310 Ausnehmung
311 Führungsnase
330 abgerundete Abschnitte
360 Anschlussklemme
361 Langloch
362 Langloch
363 Abstützabschnitt
391 vertikale Richtungsangabe
392 vertikale Richtungsangabe
410 Stufe
420 Endabschnitt
X Längsrichtung
Y Querrichtung
Z Vertikalrichtung

## Patentansprüche

1. Gehäuse für eine Leuchte (1), insbesondere Wandleuchte, das Gehäuse umfassend als Gehäuseteile einen Montageteil (3) und einen Leuchtenteil (2), der in einem Betriebszustand des Gehäuses an dem Montageteil (3) befestigt ist und der mittels des Montageteils (3) an einem Bauelement, insbesondere einer Wand, befestigbar ist, wobei der Montageteil (3) zumindest einen Montageabschnitt einer vertikal verlaufenden Montageseite des Gehäuses ausbildet, mit dem er an dem Bauelement befestigbar ist, wobei der Leuchtenteil (2) einen Innenraum zur Aufnahme von Leuchtenkomponenten und eine Lichtabgabeseite aufweist, an der eine Lichtabgabeöffnung des Leuchtenteils (2) vorgesehen ist, die im Betriebszustand des Gehäuses durch eine lichtdurchlässige Abdeckung (4, 8) verschlossen ist,
**dadurch gekennzeichnet, dass**
der Leuchtenteil (2) einen Haltebereich aufweist, mit dem er an einem korrespondierenden Haltebereich des Montageteils (3) lösbar befestigbar ist, wobei insbesondere einer der Haltebereiche den anderen der Haltebereiche um eine horizontal verlaufende Achse umlaufend umschließt.

2. Gehäuse nach Anspruch 1,
**dadurch gekennzeichnet, dass**
der Haltebereich des Leuchtenteils (2) einen ersten Gelenkabschnitt (23, 33) und einen ersten Fixierabschnitt (21, 31) und der Haltebereich des Montageteils (3) einen zweiten Gelenkabschnitt (23, 33) und einen zweiten Fixierabschnitt (21, 31) aufweist, wobei der erste und der zweite Gelenkabschnitt (23, 33) zur Montage des Leuchtenteils (2) an dem Montageteil (3) unter Realisierung eines Montagezustands des Gehäuses lösbar in Eingriff bringbar sind unter Ausbildung einer Gelenkverbindung zwischen Montageteil (3) und Leuchtenteil (2), wobei die Gelenkverbindung eine Gelenkachse aufweist, um die der Leuchtenteil (2) im Montagezustand relativ zum Montageteil (3) verschwenkbar gelagert ist, wobei der erste und der zweite Fixierabschnitt (21, 31) in einer bestimmten Winkellage von Leuchtenteil (2) und Montageteil (3) zueinander um die Gelenkachse lösbar in Eingriff bringbar sind unter Fixierung der bestimmten Winkellage unter Realisierung des Betriebszustand des Gehäuses, wobei insbesondere das Gehäuse an seiner in einem an einem ebenen, vertikal verlaufenden Bauelement montierten Zustand von außen zugänglichen Außenseite schraubenfrei ausgebildet ist.

3. Gehäuse nach Anspruch 2,
**dadurch gekennzeichnet, dass**
einer der Fixierabschnitte (21, 31) eine Rasteinrichtung ausbildet, die eine Feder aufweist, wobei der andere der Fixierabschnitte (21, 31) eine zum Verrasten mit der Rasteinrichtung ausgebildete Rastvorrichtung ausbildet, wobei insbesondere eine von Rasteinrichtung und Rastvorrichtung eine Ausnehmung (310) und die andere einen in die Ausnehmung einrastbaren Vorsprung aufweist und/oder zumindest eine von Rasteinrichtung und Rastvorrichtung eine Einlaufschräge (28, 38) aufweist, die eine Abgleitfläche für die andere von Rasteinrichtung und Rastvorrichtung bei der Montage des Leuchtenteils (2) an dem Montageteil (3) ausbildet.

4. Gehäuse nach Anspruch 3,
**dadurch gekennzeichnet, dass**
die Feder von einem der Gehäuseteile umfasst ist, der einen Grundkörper aufweist und die Feder als von dem Grundkörper separates Bauteil ausgebildet und an diesem dergestalt fixiert ist, dass sie von einem Abschnitt des Gehäuseteils beabstandet und relativ zu diesem auslenkbar ist, wobei insbesondere die Feder an zwei Befestigungsabschnitten, insbesondere Vorsprüngen, des Gehäuseteils, die um einen Abstand voneinander beabstandet sind, den Abstand überbrückend fixiert ist und ausgehend von ihrer Ruhelage senkrecht zu dem Abstand auslenkbar ist und/oder wobei insbesondere die Feder aus einem Blech hergestellt ist.

5. Gehäuse nach einem der Ansprüche 2 bis 4,
**dadurch gekennzeichnet, dass**
einer der Haltebereiche eine im Betriebszustand des Gehäuses von einer Außenseite des Gehäuses aus zugängliche Öffnung (22) aufweist, durch die zumindest einer der Fixierabschnitte (21, 31) zum Lösen der Fixierung der bestimmten Winkellage zugänglich ist.

6. Gehäuse nach einem der Ansprüche 2 bis 5,
**dadurch gekennzeichnet, dass**
einer der Gelenkabschnitte (23, 33) zumindest einen Haken aufweist und der andere der Gelenkabschnitte (23, 33) zumindest einen Haltevorsprung aufweist, wobei im Montagezustand der Haken den Haltevorsprung hintergreift, wobei insbesondere einer von Haken und Haltevorsprung einen abgerundeten Abschnitt (330) aufweist, an dem der andere von Haken und Haltevorsprung im Betriebszustand anliegt.

7. Gehäuse nach einem der vorangehenden Ansprüche,
**dadurch gekennzeichnet, dass**
der Montageteil (3) einen wannenartigen Abschnitt mit einem Wannenboden (40) und einer den Wannenboden (40) umlaufenden Seitenwand (41) aufweist, der den Montageabschnitt der Montageseite des Gehäuses ausbildet, wobei der Montageabschnitt zumindest teilweise von der Seitenwand (41) ausgebildet ist und im Wannenboden (40) zumindest eine Durchführungsöffnung (37) für ein elektrisches Kabel vorgesehen ist, wobei insbesondere ein von Wannenboden (40) und Seitenwand (41) definierter Aufnahmeraum zur Aufnahme eines Kabelabschnitts des elektrischen Kabels ausgebildet ist, und/oder dass der Montageteil (3), insbesondere an seinem Wannenboden (40), eine Druckausgleichsvorrichtung (32) aufweist, die im Betriebszustand mit dem Innenraum des Leuchtenteils (2) verbunden ist.

8. Gehäuse nach einem der vorangehenden Ansprüche,
**dadurch gekennzeichnet, dass**
die Lichtabgabeseite des Leuchtenteils (2) zumindest einen Abschnitt einer Unterseite des Gehäuses ausbildet und insbesondere im Betriebszustand des Gehäuses die Lichtabgabeöffnung von der Montageseite (3) beabstandet ist, wobei insbesondere der Leuchtenteil (2) eine weitere Lichtabgabeseite aufweist, die zumindest einen Abschnitt einer Oberseite des Gehäuses ausbildet und an der eine weitere Lichtabgabeöffnung vorgesehen ist, die insbesondere im Betriebszustand des Gehäuses von der Montageseite (3) beabstandet ist, wobei insbesondere die Lichtabgabeseite und/oder weitere Lichtabgabeseite im Wesentlichen horizontal verläuft, und/oder dass der Leuchtenteil (2) und/oder der Montageteil (3) einen Grundkörper aufweisen, der einstückig hergestellt ist, insbesondere aus einem Metall oder einer Metalllegierung, insbesondere mittels Druckguss, hergestellt ist, wobei insbesondere der Grundkörper die im Betriebszustand von außen zugängliche Außenseite des jeweiligen Gehäuseteils zumindest überwiegend ausbildet, wobei insbesondere die Abdeckung (4, 8) und ein die Lichtabgabeöffnung umlaufend umschließender Rand des Leuchtenteils (2) miteinander verklebt sind und/oder durch Ausbildung einer Nut-Feder-Verbindung ineinandergreifend miteinander verbunden sind.

9. Gehäuse nach einem der vorangehenden Ansprüche,
**dadurch gekennzeichnet, dass**
der Leuchtenteil (2) an einer Innenseite eine Fixiereinrichtung zur Fixierung von Leuchtenkomponenten aufweist, wobei insbesondere die Innenseite vertikal verläuft, insbesondere als vertikal zwischen Unterseite und Oberseite des Leuchtenteils (2) verlaufende Innenseite ausgebildet ist, wobei insbesondere die Fixiereinrichtung von der Lichtabgabeöffnung aus zugänglich ist und insbesondere darüber hinaus von einer durch den Haltebereich ausgebildeten Zugangsöffnung zugänglich ist, wobei insbesondere eine Leuchtenkomponente und/oder eine Leuchtenkomponentenhalterung mit mehreren Leuchtenkomponenten durch die Lichtabgabeöffnung hindurch in den Innenraum des Leuchtenteils einführbar ist und anschließend an dem Leuchtenteil fixierbar ist, wonach die Lichtabgabeöffnung durch eine Abdeckung (4) verschließbar ist und nach erfolgtem unlösbaren Verbinden der Abdeckung (4) mit dem Leuchtenteil (2) weiterhin die Fixiereinrichtung beziehungsweise die an ihr fixierten Leuchtenkomponenten durch die Zugangsöffnung zugänglich sind.

10. Set umfassend zumindest zwei Gehäuse nach einem der Ansprüche 1 bis 9,
**dadurch gekennzeichnet, dass**
die Leuchtenteile (2) eines ersten und eines zweiten der Gehäuse kompatibel zu dem Montageteil (3) des jeweils anderen von erstem und zweitem Gehäuse sind, wobei der Leuchtenteil (2) des ersten Gehäuses an seiner Oberseite verschlossen ist und an seiner Unterseite seine Lichtabgabeöffnung aufweist und der Leuchtenteil (2) des zweiten Gehäuses an seiner Unterseite seine Lichtabgabeöffnung und an seiner Oberseite seine weitere Lichtabgabeöffnung aufweist,
und/oder dass
sich ein drittes und ein viertes der Gehäuse sowohl in ihrem Montageteil (3) als auch in ihrem Leuchtenteil (2) unterscheiden, wobei die Lichtabgabeöffnungen des dritten und vierten Gehäuses einen jeweils identischen horizontalen Abstand zu ihrer jeweiligen Montageseite aufweisen.

11. Leuchte (1) umfassend ein Gehäuse nach einem der Ansprüche 1 bis 9,
**dadurch gekennzeichnet, dass**
die Leuchte (1) zumindest eine Leuchtenkomponente umfassend zumindest eine Lichtquelle, und insbesondere zumindest eine weitere Lichtquelle, zumindest ein elektrisches Leitungskabel, zumindest ein Funkmodul und/oder zumindest ein Betriebsgerät (11), aufweist, die in einem Betriebszustand der Leuchte (1) in dem Innenraum des Leuchtenteils (2) angeordnet und relativ zu diesem fixiert ist.

12. Leuchte (1) nach Anspruch 11,
**dadurch gekennzeichnet, dass**
die Leuchte (1) eine Leuchtenkomponentenhalterung (100) aufweist, die an einer Innenseite des Gehäuses fixiert ist und an der die Leuchtenkomponenten fixiert sind, wobei zumindest einige der Leuchtenkomponenten durch eine von dem Haltebereich des Leuchtenteils (2) ausgebildete Zugangsöffnung zugänglich sind und/oder die Leuchtenkomponenten im Betriebszustand der Leuchte (1) gemeinsam mit der Leuchtenkomponentenhalterung (100) eine Leuchtenkomponentenanordnung ausbilden, die zur Realisierung des Betriebszustands der Leuchte (1) durch die Lichtabgabeöffnung von außen in den Innenraum des Leuchtenteils (2) einführbar ist und ausgehend von dem Betriebszustand der Leuchte (1) nicht durch die Zugangsöffnung aus dem Innenraum des Gehäuses herausführbar ist, wobei insbesondere im Betriebszustand der Leuchte (1) die Lichtabgabeöffnung unlösbar durch die Abdeckung (4, 8) verschlossen ist.

13. Leuchte (1) nach einem der Ansprüche 11 oder 12,
**dadurch gekennzeichnet, dass**
die Leuchte (1) eine Anschlusshalterung (34) aufweist, die an dem Montageteil (3) fixiert ist und an der eine Steckeinrichtung (36) fixiert ist, wobei an dem Leuchtenteil (2) eine korrespondierende Steckeinrichtung (36) fixiert ist, die mit zumindest einer in dem Innenraum des Leuchtenteils (2) angeordneten Leuchtenkomponente verbunden ist, wobei die Steckeinrichtung (36) mit einem an der Montageseite außerhalb des Gehäuses verlaufenden elektrischen Versorgungskabel verbindbar ist und die korrespondierende Steckeinrichtung (36) zum Versorgen der zumindest einen Leuchtenkomponente vor einer lösbaren Befestigung des Leuchtenteils (2) an dem Montageteil (3) auf die Steckeinrichtung (36) aufsteckbar ist.

14. Leuchte (1) nach Anspruch 13,
**dadurch gekennzeichnet, dass**
die Anschlusshalterung (34), der Montageteil (3) und der Leuchtenteil (2) dergestalt zueinander korrespondierend ausgebildet sind, dass eine solche durch einen Monteur erfolgende Montage der Leuchte (1) an einem Bauelement ermöglicht ist, dass zunächst der Montageteil (3) an dem Bauelement montierbar ist und die Steckeinrichtung (36) an ein Versorgungskabel anschließbar ist, und anschließend während erfolgendem Haltens des Leuchtenteils (2) mit einer Hand des Monteurs mit der anderen Hand des Monteurs die korrespondierende Steckeinrichtung auf die Steckeinrichtung aufsteckbar ist und anschließend der Leuchtenteil an dem Montageteil (3) durch den Monteur lösbar befestigbar ist.

15. Set umfassend mehrere Leuchten (1) nach einem der Ansprüche 11 bis 14,
**dadurch gekennzeichnet, dass**
eine erste und eine zweite der Leuchten (1) unterschiedliche Gehäuse aufweisen, die jeweils eine Fixiereinrichtung zur Fixierung der Leuchtenkomponentenhalterung (100) der jeweiligen Leuchte (1) aufweisen, wobei die Leuchtenkomponentenhalterung (100) der ersten und der zweiten Leuchte (1) jeweils mit der Fixiereinrichtung der jeweils anderen von erster und zweiter Leuchte (1) kompatibel ist.

16. Verfahren zur Montage einer Leuchte (1), die ein Gehäuse umfasst, das einen Montageteil (3) und einen Leuchtenteil (2) umfasst, wobei der Montageteil (3) zumindest einen Montageabschnitt einer vertikal verlaufenden Montageseite des Gehäuses ausbildet, wobei in einem Innenraum des Leuchtenteils (2) Leuchtenkomponenten umfassend zumindest eine Lichtquelle angeordnet sind,
**dadurch gekennzeichnet, dass**
i) der Montageteil (3) mit dem Montageabschnitt an einem Bauelement, insbesondere an einer Wand, befestigt wird,
ii) die Leuchtenkomponenten an ein außerhalb des Gehäuses an dem Bauelement vorgesehenes elektrisches Versorgungskabel angeschlossen werden und
iii) der Leuchtenteil (2) lösbar an dem Montageteil (3) befestigt wird.
